# EUROPÄISCHE PATENTSCHRIFT

(11) **EP 3 731 712 B1**
(45) Veröffentlichungstag und Bekanntmachung des Hinweises auf die Patenterteilung: **22.12.2021**
(21) Anmeldenummer: 17822719.5
(22) Anmeldetag: 29.12.2017
(51) Int. Cl.: A47L 1/08, A47L 11/40, A47L 11/06, A47L 11/284

(54) **HARTFLÄCHENREINIGUNGSGERÄT**
DEVICE FOR CLEANING HARD SURFACES
DISPOSITIF POUR NETTOYER DES SURFACES DURES

(43) Veröffentlichungstag der Anmeldung: 04.11.2020
(73) Patentinhaber: Alfred Kärcher SE & Co. KG, 71364 Winnenden (DE)
(72) Erfinder: DIEGEL, Tony, 71397 Leutenbach (DE); GRUBER, Bernd, 71549 Auenwald (DE); GÜERS, Matthias, 70736 Fellbach (DE); ZUGER, Jürgen, 70839 Gerlingen (DE)
(74) Vertreter: Hoeger, Stellrecht & Partner Patentanwälte mbB
(86) Internationale Anmeldenummer: PCT/EP2017/084830
(87) Internationale Veröffentlichungsnummer: WO 2019/129362

(56) Entgegenhaltungen:
- EP-A2- 2 774 522
- AU-A4- 2017 101 395
- DE-B3-102008 004 964
- JP-U- S50 106 261
- US-A1- 2009 032 074
- US-A1- 2010 037 495
- US-A1- 2016 015 234

## Beschreibung

Die vorliegende Erfindung betrifft ein Hartflächenreinigungsgerät, insbesondere in Form eines Fenster- oder Scheibenreinigungsgeräts, mit einer Reinigungsfläche und einer Flüssigkeitsauftragseinrichtung zum Aufbringen von Flüssigkeit auf eine zu reinigende Fläche, welche Reinigungsfläche ausgebildet ist zum Anlegen an und zum Bewegen über die zu reinigende Fläche und welche Flüssigkeitsauftragseinrichtung mindestens einen Flüssigkeitsauslass umfasst zum Abgeben von Reinigungsflüssigkeit auf die zur reinigende Fläche, wobei die Flüssigkeitsauftragseinrichtung einen Flüssigkeitsbehälter zum Aufnehmen von Reinigungsflüssigkeit und eine Flüssigkeitspumpe zum Fördern der Reinigungsflüssigkeit aus dem Flüssigkeitsbehälter zum mindestens einen Flüssigkeitsauslass umfasst und wobei der Flüssigkeitsbehälter einen Flüssigkeitsbehältereinlass und einen Flüssigkeitsbehälterauslass aufweist.

Ein Hartflächenreinigungsgerät, insbesondere in Form eines Fenster- oder Scheibenreinigungsgeräts, mit einer Reinigungsfläche und einer Flüssigkeitsauftragseinrichtung zum Aufbringen von Flüssigkeit auf eine zu reinigende Fläche, welche Reinigungsfläche ausgebildet ist zum Anlegen an und zum Bewegen über die zu reinigende Fläche und welche Flüssigkeitsauftragseinrichtung mindestens einen Flüssigkeitsauslass umfasst zum Abgeben von Reinigungsflüssigkeit auf die zur reinigende Fläche ist beispielsweise in Form eines Scheibenreinigungsgeräts aus der DE 35 06 337 A1 bekannt. Mit dem bekannten Gerät lässt sich Reinigungsflüssigkeit durch eine Düse auf die Reinigungsfläche aufbringen. Ein Nachteil bei dem bekannten Gerät ist jedoch, dass die Reinigungsflüssigkeit in Form eines Sprühnebels auf die Reinigungsfläche aufgebracht wird, ebenso wie dies beispielsweise bei in Flaschen verfügbaren Reinigungsflüssigkeiten für Scheiben der Fall ist, die mit einer manuellen Pumpe auf die zu reinigende Scheibe aufgetragen werden. Durch den Sprühnebel werden stets auch Bereiche neben der zu reinigenden Fläche mit Reinigungsflüssigkeit beaufschlagt.

Aus der US 2009/0032074 A1 ist ein Reinigungsgerät bekannt. In der EP 2 774 522 A2 ist eine Feuchtreinigungsvorrichtung, insbesondere in Form einer Fensterreinigungsvorrichtung, beschrieben. Ein Dampfreiniger mit Pumpe ist in der US 2010/0037495 A1 offenbart. Ein Handsauggerät ist aus der AU 2017 101 395 A4 bekannt. Ein Hartflächenabsauggerät ist in der DE 10 2008 004 964 B3 beschrieben. In der US 2016/0015234 A1 ist eine effiziente Oberflächenbearbeitungsmaschine offenbart. Ein weiteres Reinigungsgerät ist aus der JP S50 106261 U bekannt.

Es ist daher eine Aufgabe der vorliegenden Erfindung, die Handhabung eines Hartflächenreinigungsgeräts der eingangs beschriebenen Art weiter zu verbessern.

Diese Aufgabe wird bei einem Hartflächenreinigungsgerät der eingangs beschriebenen Art erfindungsgemäß dadurch gelöst, dass der Flüssigkeitsbehälterauslass an einem freien Ende einer in den Flüssigkeitsbehälter hineinragenden Flüssigkeitsleitung und beweglich im Flüssigkeitsbehälter angeordnet oder ausgebildet ist und dass am Flüssigkeitsbehälterauslass ein Tauchgewicht angeordnet oder ausgebildet ist

Die Flüssigkeitspumpe kann insbesondere in Form einer elektrisch betriebenen Pumpe oder auch in Form einer manuellen Flüssigkeitspumpe ausgebildet sein. Ist der mindestens eine Flüssigkeitsauslass in Form einer Düse ausgebildet, lässt sich die Reinigungsflüssigkeit insbesondere auch unter einem gewissen Druck auf die zu reinigende Fläche oder auf eine Rückseite des Wischbezugs applizieren. Der Flüssigkeitsbehältereinlass kann insbesondere eine Befüllöffnung bilden, um den Flüssigkeitsbehälter auf einfache Weise zu befüllen, beispielsweise mit Wasser aus einem Wasserhahn. Der Flüssigkeitsbehälterauslass kann insbesondere mit einer Flüssigkeitspumpe beziehungsweise mit dem mindestens einen Flüssigkeitsauslass fluidwirksam verbunden sein, um Reinigungsflüssigkeit vom Flüssigkeitsbehälter zum mindestens einen Flüssigkeitsauslass zu leiten beziehungsweise zu fördern. Der Flüssigkeitsbehälterauslass ist beweglich im Flüssigkeitsbehälter angeordnet oder ausgebildet. Auf diese Weise kann unabhängig von einer Ausrichtung des Hartflächenreinigungsgeräts relativ zur Schwerkraftrichtung eine sichere Entnahme von Reinigungsflüssigkeit aus dem Flüssigkeitsbehälter erreicht werden. Beispielsweise kann die Flüssigkeitsleitung in Form eines Schlauchs ausgebildet sein. Dieser kann insbesondere beweglich und verformbar ausgebildet sein. Eine sichere Entnahme von Reinigungsflüssigkeit aus dem Flüssigkeitsbehälter ist insbesondere dann möglich, dass am Flüssigkeitsbehälterauslass ein Tauchgewicht angeordnet oder ausgebildet ist. Insbesondere kann das Tauchgewicht am Ende einer in den Flüssigkeitsbehälter hineinragenden Flüssigkeitsleitung in Form eines Schlauchs angeordnet sein. Das Schwimmgewicht kann insbesondere sicherstellen, dass unabhängig von einer Ausrichtung des Hartflächenreinigungsgeräts bezogen auf die Schwerkraftrichtung der Flüssigkeitsbehälterauslass stets im bezogen auf die Schwerkraftrichtung tiefsten Bereich des Flüssigkeitsbehälters angeordnet ist. So kann die Reinigungsflüssigkeit aus dem Flüssigkeitsbehälter unabhängig von einer Orientierung des Hartflächenreinigungsgeräts bezogen auf die Schwerkraftrichtung entnommen werden.

Günstig ist es, wenn der mindestens eine Flüssigkeitsauslass in einem von der Reinigungsfläche umgrenzten Bereich angeordnet oder ausgebildet ist. Die vorgeschlagene Weiterbildung ermöglicht es insbesondere, die Reinigungsflüssigkeit ausschließlich auf die zu reinigende Fläche so aufzubringen, dass kein freier Sprühnebel entsteht. Insbesondere kann die Reinigungsflüssigkeit erst dann aufgebracht werden, wenn die Reinigungsfläche an der zu reinigenden Fläche anliegt. So schützt das Hartflächenreinigungsgerät beim Aufbringen der Reinigungsflüssigkeit durch den mindestens einen Flüssigkeitsauslass umliegende Bereiche der zu reinigenden Fläche vor unerwünschter Beaufschlagung mit Reinigungsflüssigkeit. Es ist auf diese Weise ein sauberes und einfaches Handhaben des Hartflächenreinigungsgeräts möglich. Die zu reinigende Fläche wird wie vorgeschlagen nur innerhalb des von der Reinigungsfläche umgrenzten Bereichs mit Reinigungsflüssigkeit benetzt. Ein umständliches Nacharbeiten und Entfernen überschüssiger Reinigungsflüssigkeit von nicht zu reinigenden Flächenbereichen ist daher nicht erforderlich. Insgesamt wird dadurch die Handhabung des Hartflächenreinigungsgeräts vereinfacht und verbessert.

Günstig ist es, wenn der mindestens eine Flüssigkeitsauslass hinter oder in einer von der Reinigungsfläche definierten Ebene angeordnet oder ausgebildet ist. Diese Ausgestaltung ermöglicht es insbesondere, die Reinigungsflüssigkeit ausschließlich in dem von der Reinigungsfläche umgrenzten Bereich auszubringen. Dafür muss die Reinigungsfläche des Hartflächenreinigungsgeräts nicht vollständig geschlossen sein. Beispielsweise kann sie für Flüssigkeiten durchlässig sein oder kann eine oder mehrere Durchbrechungen aufweisen, durch die hindurch Reinigungsflüssigkeit, die aus dem mindestens einen Flüssigkeitsauslass austritt, auf die zu reinigende Fläche aufgebracht werden kann.

Vorteilhaft ist es, insbesondere auch bei einem Hartflächenreinigungsgerät der eingangs beschriebenen Art, wenn der mindestens eine Flüssigkeitsauslass näher an einem vorderen Ende der Reinigungsfläche angeordnet oder ausgebildet ist als an einem hinteren Ende der Reinigungsfläche. Vorne bedeutet hier insbesondere ein in Bewegungsrichtung vorderes Ende der Reinigungsfläche, wenn das Hartflächenreinigungsgerät bestimmungsgemäß von einem Anwender gehalten wird. Wird das Hartflächenreinigungsgerät beispielsweise an eine zu reinigende vertikale Fläche, wie beispielsweise eine Fensterscheibe, angelegt, kann Reinigungsflüssigkeit aus dem mindestens einen Flüssigkeitsauslass austreten und durch die Schwerkraft entlang der Scheibe fließen, wobei die Reinigungsflüssigkeit dann noch immer und vor allem sicher innerhalb des von der Reinigungsfläche umgrenzten Bereichs aufgebracht wird.

Je nach Größe und Form der Reinigungsfläche kann es vorteilhaft sein, insbesondere auch bei einem Hartflächenreinigungsgerät der eingangs beschriebenen Art, wenn das Hartflächenreinigungsgerät zwei oder mehr Flüssigkeitsauslässe aufweist. Insbesondere können drei, vier oder auch mehr Flüssigkeitsauslässe vorgesehen sein. Insbesondere sind diese vorzugsweise derart angeordnet, dass ein Flüssigkeitsauftrag möglichst gleichmäßig innerhalb des von der Reinigungsfläche umgrenzten Bereichs auf die zu reinigende Fläche möglich ist.

Vorteilhaft ist es, wenn die zwei oder mehr Flüssigkeitsauslässe identische oder unterschiedlich große Flüssigkeitsauslassquerschnitte aufweisen. So kann eine auf die zu reinigende Fläche aufzubringende Menge an Reinigungsflüssigkeit insbesondere abhängig von einer Form der Reinigungsfläche optimiert angepasst werden.

Gemäß einer weiteren bevorzugten Ausführungsform der Erfindung, insbesondere auch bei einem Hartflächenreinigungsgerät der eingangs beschriebenen Art, kann vorgesehen sein, dass das Hartflächenreinigungsgerät einen Wischbezugträger umfasst, welcher die Reinigungsfläche definiert. Insbesondere kann eine Seitenfläche des Wischbezugträgers die Reinigungsfläche bilden. Der Wischbezugträger kann insbesondere dazu dienen, mit einem Wischbezug bezogen zu werden, welcher auswechselbar und reinigbar ist. So kann abhängig von der zu reinigenden Fläche der optimale Wischbezug mit dem Wischbezugträger verbunden werden.

Vorteilhaft ist es, wenn die Reinigungsfläche eben oder im Wesentlichen eben oder vom Wischbezugträger weg weisend konvex gekrümmt oder vom Wischbezugträger weg weisend konkav gekrümmt ausgebildet ist. Insbesondere können die konvex gekrümmte Fläche oder die konkav gekrümmte Fläche in Form eines Ausschnitts einer Zylinderoberfläche ausgebildet sein. Die Ausgestaltung der Reinigungsfläche ermöglicht insbesondere eine optimale Anpassung an zu reinigende Flächen. Eine konkave Krümmung ermöglicht insbesondere eine optimale Anpassung an zu reinigende Flächen, die konvex gekrümmt sind. Insbesondere kann der Wischbezugträger verformbar ausgebildet sein, so dass sich eine Krümmung der Reinigungsfläche an eine Krümmung der zu reinigenden Fläche anpassen kann, wenn ein Anwender die Reinigungsfläche gegen die zu reinigende Fläche drückt.

Besonders einfach und kompakt ausbilden lässt sich das Hartflächenreinigungsgerät, wenn der mindestens eine Flüssigkeitsauslass einstückig mit dem Wischbezugträger ausgebildet ist. Beispielsweise kann der mindestens eine Flüssigkeitsauslass in Form einer Düse an den Wischbezugträger angeformt oder mit diesem verbunden sein, wenn die Düse als separates Bauteil ausgebildet ist. Insbesondere kann der Wischbezugträger aus einem Kunststoff durch Spritzgießen hergestellt sein.

Für eine optimale Reinigung der zu reinigenden Fläche ist es günstig, wenn der Wischbezugträger einen Wischbezug trägt. Idealerweise bedeckt der Wischbezug die vom Wischbezugträger definierte Reinigungsfläche vollständig. Insbesondere dann, wenn die vom Wischbezugträger definierte Reinigungsfläche aus einem harten Material ausgebildet ist, beispielsweise einem thermoplastischem Kunststoff, kann so eine Beschädigung der zu reinigenden Fläche durch den Wischbezugträger vermieden werden. Der Wischbezug kann zudem in Abhängigkeit von der durchzuführenden Reinigung optimal angepasst werden. Insbesondere kann er eine hohe Saugfähigkeit und Schmutzlösefähigkeit aufweisen, um Schmutz auf zu reinigenden Flächen, insbesondere mit Unterstützung von Reinigungsflüssigkeit, bestmöglich zu lösen.

Günstig ist es, wenn der Wischbezug mit einer Wischbezugrückseite an der Reinigungsfläche des Wischbezugträgers anliegt oder im Wesentlichen anliegt und wenn eine Wischbezugvorderseite eine Wischfläche definiert. Das Hartflächenreinigungsgerät kann auf diese Weise mit der Wischfläche des Wischbezugs an die zu reinigende Fläche angelegt werden. Der Wischbezugträger, welcher insbesondere formstabil ausgebildet sein kann, stützt dann den Wischbezug, sodass dieser insbesondere aus einem hoch flexiblen und optional auch elastischen Material ausgebildet sein kann. Ein flächiges Anliegen des Wischbezugs am Wischbezugträger ermöglicht eine optimale und gleichmäßige Kraftübertragung vom Hartflächenreinigungsgerät über den Wischbezugträger und den Wischbezug auf die zu reinigende Fläche.

Eine optimale Handhabung und einfache Reinigung mit dem Hartflächenreinigungsgerät ist insbesondere dann möglich, wenn die Wischfläche und die Reinigungsfläche identisch oder im Wesentlichen identisch ausgebildet sind. Insbesondere kann wie beschrieben bei einem formstabilen Wischbezugträger die gesamte Wischfläche durch die Reinigungsfläche gestützt werden, um eine Wischkraft mit dem Hartflächenreinigungsgerät gleichmäßig auf die zu reinigende Fläche zu übertragen.

Vorzugsweise definiert der Wischbezug eine geschlossene Wischfläche. Auf diese Weise kann die zu reinigende Fläche flächig mit dem Hartflächenreinigungsgerät bearbeitet werden.

Vorteilhaft ist es, wenn der Wischbezugträger mindestens eine Flüssigkeitsöffnung aufweist und wenn der mindestens eine Flüssigkeitsauslass im Bereich der mindestens einen Flüssigkeitsöffnung oder in oder an der mindestens einen Flüssigkeitsöffnung angeordnet oder ausgebildet ist oder wenn der mindestens eine Flüssigkeitsauslass die mindestens eine Flüssigkeitsöffnung bildet. Die mindestens eine Flüssigkeitsöffnung ermöglicht es auf einfache Weise, Reinigungsflüssigkeit durch den Wischbezugträger hindurch auf die zu reinigende Fläche zu applizieren. Ist der Wischbezugträger mit einem Wischbezug bedeckt beziehungsweise trägt der Wischbezugträger einen Wischbezug, kann so die zu reinigende Fläche durch den Wischbezug hindurch mit Reinigungsflüssigkeit beaufschlagt werden. Ein undefinierter und unkontrollierter Sprühnebel von Reinigungsflüssigkeit kann so wirksam vermieden werden. Im Übrigen kann der Wischbezugträger bis auf die mindestens eine Flüssigkeitsöffnung geschlossen ausgebildet werden, um den Wischbezug optimal stützen zu können.

Vorteilhaft ist es, wenn der Wischbezug mindestens eine Wischbezugflüssigkeitsöffnung aufweist. Dabei kann es sich insbesondere um eine Aussparung oder um eine hinreichend große Durchbrechung des Wischbezugs handeln, sodass die Reinigungsflüssigkeit direkt aus dem mindestens einen Flüssigkeitsauslass, ohne zunächst in Kontakt mit dem Wischbezug zu kommen, auf die zu reinigende Fläche appliziert werden kann. So kann beispielsweise die Reinigungsflüssigkeit unter Druck auf die zu reinigende Fläche appliziert werden, wodurch Schmutz einfach angelöst werden kann.

Günstig ist es, wenn die mindestens eine Flüssigkeitsöffnung und die mindestens eine Wischbezugflüssigkeitsöffnung mindestens teilweise, insbesondere vollständig, überlappend angeordnet oder ausgebildet sind. So kann, wie bereits erläutert, die Reinigungsflüssigkeit aus der mindestens einen Flüssigkeitsöffnung durch den Wischbezug hindurch, nämlich durch die mindestens eine Wischbezugflüssigkeitsöffnung, direkt auf die zu reinigende Fläche appliziert werden, ohne zunächst mit dem Wischbezug in Kontakt zu kommen.

Auf einfache Weise lässt sich die mindestens eine Flüssigkeitsöffnung ausbilden, wenn sie in Form einer Durchbrechung des Wischbezugträgers ausgebildet ist. Beispielsweise kann sie in Form einer Bohrung ausgebildet sein.

Gemäß einer weiteren bevorzugten Ausführungsform der Erfindung kann vorgesehen sein, dass der der Wischbezug in Form eines textilen Bezugs, einer Bürste, eines Schwamms oder in Form von Polierwatte ausgebildet ist. Grundsätzlich kann der Wischbezug aus einem beliebigen Material ausgebildet sein, welches geeignet ist, die zu reinigende Fläche beim Reinigen nicht zu beschädigen, insbesondere nicht zu verkratzen. Wird das Hartflächenreinigungsgerät beispielsweise dazu eingesetzt vereiste Scheiben von Eis zu befreien, also von Eis zu reinigen, kann der Wischbezug entsprechend ausgebildet sein, um das Eis leicht zu entfernen. Er kann beispielsweise härter sein als Eis, jedoch weicher als Glas, sodass das zu reinigende Glas, beispielsweise eine Autoscheibe, nicht verkratzt wird. Als Reinigungsflüssigkeit kann bei der beschriebenen Anwendung ein Auftau- oder Enteisungsmittel eingesetzt werden, um das Eis zum Schmelzen zu bringen. Insbesondere kann für die beschriebene Enteisungsanwendung optional auch auf den Wischbezug verzichtet werden, so dass der Wischbezugträger direkt mit der Reinigungsfläche mit der zu enteisenden Fläche in Kontakt bringbar ist. Insbesondere kann die Reinigungsfläche in Form eines Eisschabers mit einer oder mehreren Kratzkanten ausgebildet sein. Umfasst der Wischbezug insbesondere Polierwatte oder ist zum Polieren von Oberflächen geeignet, kann das Hartflächenreinigungsgerät insbesondere auch zum Polieren von Oberflächen verwendet werden.

Vorzugsweise ist der Wischbezugträger in Form einer Platte ausgebildet. Diese kann grundsätzlich eine beliebige Form aufweisen. Die Platte kann insbesondere eben ausgebildet sein. Ferner kann die Platte auch gekrümmt sein, um beispielsweise eine gekrümmte Reinigungsfläche zu definieren.

Günstigerweise ist der Wischbezugträger flüssigkeitsdurchlässig ausgebildet. Dies ermöglicht es insbesondere, Reinigungsflüssigkeit durch den Wischbezugträger hindurch auf die zu reinigende Fläche zu applizieren. Insbesondere kann so auch ein am Wischbezugträger gehaltener Wischbezug quasi von hinten befeuchtet werden, sodass die Reinigungsfläche mit dem befeuchteten Wischbezug auf die zu reinigende Fläche appliziert werden kann. Der Wischbezugträger kann hierfür eine Mehrzahl von Durchbrechungen aufweisen. Insbesondere können die Durchbrechungen in einem regelmäßigen Muster angeordnet sein. So lässt sich insbesondere eine Stabilität des Wischbezugträgers einerseits und eine Flüssigkeitsdurchlässigkeit andererseits optimieren.

Günstigerweise ist der Wischbezug flüssigkeitsdurchlässig ausgebildet. Dies ermöglicht es, den Wischbezug von hinten mit Reinigungsflüssigkeit zu beaufschlagen, sodass die zu reinigende Fläche mit dem dann feuchten oder durchfeuchteten Wischbezug mit Reinigungsflüssigkeit benetzt werden kann.

Vorteilhaft ist es, wenn der Wischbezug und der Wischbezugträger kraft-und/oder formschlüssig miteinander verbunden sind. So kann ein sicherer Halt des Wischbezugs am Wischbezugträger erreicht werden.

Günstig ist es, wenn das Hartflächenreinigungsgerät eine Verbindungseinrichtung zum kraft- und/oder formschlüssigen Verbinden des Wischbezugs und des Wischbezugträgers in einer Verbindungsstellung umfasst. Der Wischbezug und der Wischbezugträger lassen sich so einfach und sicher miteinander verbinden und optional auch wieder voneinander lösen.

Auf einfache Weise ausbilden lässt sich das Hartflächenreinigungsgerät, wenn die Verbindungseinrichtung in Form einer Spannverbindungseinrichtung, einer Klemmverbindungseinrichtung oder einer Klettverbindungseinrichtung ausgebildet ist. So kann der Wischbezug beispielsweise an den Wischbezugträger gespannt oder geklemmt werden oder auf einfache Weise angeklettet.

Gemäß einer weiteren bevorzugten Ausführungsform der Erfindung kann vorgesehen sein, dass die Verbindungseinrichtung erste Verbindungselemente und zweite Verbindungselemente umfasst, welche einerseits am Wischbezugträger und andererseits am Wischbezug angeordnet oder ausgebildet sind, und wenn die ersten und zweiten Verbindungselemente in der Verbindungsstellung kraft- und/oder formschlüssig in Eingriff stehen und in einer Trennstellung außer Eingriff stehen. Eine solche Verbindungseinrichtung ermöglicht es auf einfache Weise, den Wischbezug am Wischbezugträger festzulegen und bei Bedarf wieder zu lösen, beispielsweise um den Wischbezug zu reinigen oder gegen einen anderen Wischbezug auszutauschen. Es kann insbesondere eine Mehrzahl erster und zweiter Verbindungselemente vorgesehen sein. Beispielsweise kann die Verbindungseinrichtung Druckknöpfe umfassen, deren Komponenten einerseits am Wischbezug und andererseits am Wischbezugträger angeordnet oder ausgebildet sind und die ersten und zweiten Verbindungselemente bilden.

Auf besonders einfache Weise lässt sich der Wischbezug am Wischbezugträger festlegen, wenn die ersten Verbindungselemente in Form flexibler Widerhaken ausgebildet sind und wenn die zweiten Verbindungselemente in Form von textilen Schlaufen ausgebildet sind. Beispielsweise lassen sich die flexiblen Widerhaken direkt am Wischbezugträger anordnen oder ausbilden und der Wischbezug, wenn er aus einem geeigneten Textilmaterial ausgebildet ist, welches textile Schlaufen umfasst, direkt an den Wischbezugträger ankletten.

Auf einfache Weise herstellen lässt sich das Hartflächenreinigungsgerät, wenn die ersten Verbindungselemente und der Wischbezugträger einstückig ausgebildet sind. Beispielsweise lassen sich flexible Widerhaken einer Klettverbindungseinrichtung direkt an einen Wischbezugträger anspritzen oder diesen insgesamt durch Spritzgießen aus einem thermoplastischen Kunststoff herstellen. So kann insbesondere ein Montageaufwand des Hartflächenreinigungsgeräts minimiert werden.

Vorzugsweise umfasst der Wischbezug die zweiten Verbindungselemente. Insbesondere ist er einstückig mit diesen ausgebildet. So kann der Wischbezug direkt ohne weitere Bearbeitung mit dem Wischbezugträger verbunden werden.

Günstig ist es, wenn der Wischbezug und der Wischbezugträger in der in der Verbindungsstellung unbeweglich oder im Wesentlichen unbeweglich aneinander gehalten sind. Auf diese Weise lässt sich insbesondere eine Bewegung des Wischbezugträgers direkt auf den Wischbezug und damit auf die zu reinigende Fläche übertragen.

Vorteilhaft ist es, wenn im Flüssigkeitsbehälter ein Reinigungsmittel und/oder ein Auftaumittel und/oder ein Enteisungsmittel und/oder ein Wachsmittel und/oder ein Poliermittel aufgenommen ist. Beispielsweise kann als Reinigungsmittel Wasser zum Einsatz kommen. Dieses kann zudem mit speziellen chemischen Substanzen zu einem für die jeweilige Anwendung optimalen Reinigungsmittel vermischt werden. Auftau- oder Enteisungsmittel eignen sich insbesondere für einen Einsatz des Hartflächenreinigungsgeräts zum Enteisen von Scheiben im Winter, insbesondere von Autoscheiben. Zum Einwachsen von Oberflächen, beispielsweise von Autolacken, kann im Flüssigkeitsbehälter auch ein Wachsmittel aufgenommen und mit der Flüssigkeitsauftragseinrichtung auf die zu bearbeitende Fläche aufgetragen werden. Ferner kann zum Polieren von Oberflächen, beispielsweise von Autolacken, im Flüssigkeitsbehälter auch ein Poliermittel aufgenommen und mit der Flüssigkeitsauftragseinrichtung auf die zu bearbeitende Fläche aufgetragen werden. Dies kann insbesondere in Kombination mit einem Wischbezug erfolgen, welcher zum Polieren von Oberflächen geeignet ist. Beispielsweise kann es sich dabei um Polierwatte handeln.

Ferner kann es vorteilhaft sein, insbesondere auch bei einem Hartflächenreinigungsgerät der eingangs beschriebenen Art, wenn das Hartflächenreinigungsgerät ein Gehäuse umfasst. Im Gehäuse können insbesondere Komponenten des Hartflächenreinigungsgeräts angeordnet werden, die beispielsweise von Schmutz und Flüssigkeiten geschützt werden müssen. Dabei kann es sich in besondere um elektrische oder elektronische Komponenten wie einen Motor oder eine Steuerungseinrichtung handeln. Ferner kann das Gehäuse insbesondere auch ergonomisch geformt werden, um zum einen eine Schutzfunktion zu erfüllen und zum anderen auch Bereiche zu definieren, die eine einfache Handhabung ermöglichen, beispielsweise durch Ausbildung eines in das Gehäuse integrierten Griffs zum Halten des Hartflächenreinigungsgeräts.

Günstigerweise umfasst das das Gehäuse eine von der Reinigungsfläche abweichende Standfläche zum Abstellen des Hartflächenreinigungsgeräts. Eine derartige Ausgestaltung ermöglicht es insbesondere, das Hartflächenreinigungsgerät abzustellen, ohne es auf der Reinigungsfläche oder der Wischfläche abzustellen. Insbesondere kann so vermieden werden, dass der Platz, auf dem das Hartflächenreinigungsgerät abgestellt wird, durch das Hartflächenreinigungsgerät befeuchtet wird.

Vorzugsweise ist die Standfläche am hinteren Ende des Hartflächenreinigungsgeräts ausgebildet, insbesondere am hinteren Ende des Gehäuses. So lässt sich das Hartflächenreinigungsgerät einfach und standsicher abstellen.

Auf einfache Weise lässt sich das Hartflächenreinigungsgerät abstellen, wenn die Standfläche quer, insbesondere senkrecht oder im Wesentlichen senkrecht, zur Reinigungsfläche verläuft. So kann insbesondere ein Kontakt der Reinigungsfläche oder der Wischfläche, mit dem Ort, an dem das Hartflächenreinigungsgerät abgestellt werden soll, vermieden werden.

Vorteilhafterweise ist die Standfläche deutlich kleiner als die Reinigungsfläche. Insbesondere kann die Standfläche maximal 30 % der Reinigungsfläche betragen. So wird nur ein kleiner Platz zum Abstellen des Hartflächenreinigungsgeräts benötigt.

Günstig ist es, insbesondere auch bei einem Hartflächenreinigungsgerät der eingangs beschriebenen Art, wenn das Hartflächenreinigungsgerät einen Haltegriff zum Halten des Hartflächenreinigungsgeräts aufweist. Der Haltegriff kann insbesondere ausgebildet sein, um das Hartflächenreinigungsgerät mit einer Hand zu halten und zum Reinigen von zu reinigenden Flächen sicher zu führen. Der Haltegriff kann insbesondere ergonomisch ausgebildet sein, um ein sicheres Halten des Hartflächenreinigungsgeräts durch einen Anwender zu ermöglichen. Insbesondere kann der Haltegriff in Form eine Knaufgriffs ausgebildet sein. Dieser kann insbesondere eine Form und Größe aufweisen, dass er von einer Hand eines Anwenders umschlossen werden kann. Mit einem Knaufgriff lässt sich das Hartflächenreinigungsgerät von einem Anwender sicher halten und führen.

Für eine ergonomische Handhabung des Hartflächenreinigungsgeräts ist es insbesondere vorteilhaft, wenn der Haltegriff im Bereich einer hinteren Hälfte des Hartflächenreinigungsgeräts angeordnet oder ausgebildet ist. So kann ein Anwender optimal einen vorderen Bereich oder eine vordere Hälfte des Hartflächenreinigungsgeräts einsehen, ohne dass dieses von seiner Hand verdeckt wird, wenn er das Hartflächenreinigungsgerät hält.

Besonders kompakt ausbilden lässt sich das Hartflächenreinigungsgerät, wenn das Gehäuse den Haltegriff umfasst. Insbesondere kann der Haltegriff an eine am Gehäuse vorgesehene Durchbrechung angrenzen. Der Haltegriff kann insbesondere in Form eines schaftförmigen Abschnitts des Gehäuses ausgebildet sein.

Günstig ist es, wenn der Flüssigkeitsbehälter in einer Betriebsstellung mit dem Gehäuse verbunden ist. Insbesondere kann am Gehäuse eine entsprechende Ausnehmung oder Aufnahme für den Flüssigkeitsbehälter vorgesehen sein, so dass dieser einen Teil einer äußeren Oberfläche des Hartflächenreinigungsgeräts bildet.

Zum Reinigen des Geräts und optional auch zum Befüllen des Flüssigkeitsbehälters kann es vorteilhaft sein, wenn der Flüssigkeitsbehälter vom Gehäuse abnehmbar ausgebildet ist. Beispielsweise zum Reinigen des Flüssigkeitsbehälters kann dieser vom Gehäuse getrennt werden.

Vorzugsweise ist der Flüssigkeitsbehälter in einer vorderen Hälfte des Hartflächenreinigungsgeräts angeordnet. So kann ein Anwender beim Einsatz des Hartflächenreinigungsgeräts insbesondere jederzeit den Füllstand im Flüssigkeitsbehälter gut einsehen. Hierfür ist es vorteilhaft, wenn der Flüssigkeitsbehälter aus einem durchsichtigen oder zumindest transluzenten Material ausgebildet ist.

Um zu verhindern, dass Reinigungsflüssigkeit in unerwünschter Weise aus dem Flüssigkeitsbehälter austreten kann, ist es günstig, wenn der Flüssigkeitsbehältereinlass mit einem Verschlusselement verschlossen ist.

Eine Handhabung des Hartflächenreinigungsgeräts kann insbesondere auf einfache Weise dadurch verbessert werden, dass das Verschlusselement beweglich am Hartflächenreinigungsgerät gehalten ist. Insbesondere kann es unverlierbar am Hartflächenreinigungsgerät gehalten sein. Beispielsweise kann das Verschlusselement verschwenkbar am Gehäuse angeordnet sein.

Um das Verschlusselement auf einfache Weise bewegen zu können, insbesondere zum Öffnen des Flüssigkeitsbehälters, ist es vorteilhaft, wenn das Verschlusselement mindestens einen vom Gehäuse oder Flüssigkeitsbehälter abstehenden Griffbereich aufweist.

Insbesondere dann, wenn eine Flüssigkeitspumpe vorgesehen ist, ist es günstig, wenn am Flüssigkeitsbehälter eine Belüftungseinrichtung angeordnet oder ausgebildet ist. Insbesondere kann die Belüftungseinrichtung in Form eines Belüftungsventils ausgebildet sein. Die Belüftungseinrichtung ermöglicht insbesondere einen Druckausgleich, wenn der Flüssigkeitsbehälter aus einem nicht verformbaren Material, das heißt formstabil oder im Wesentlichen formstabil,ausgebildet ist.

Auf einfache Weise lässt sich Reinigungsflüssigkeit vom Flüssigkeitsbehälter zum mindestens einen Flüssigkeitsauslass leiten oder fördern, wenn der mindestens eine Flüssigkeitsbehälterauslass mit der Flüssigkeitspumpe fluidwirksam verbunden ist.

Ferner ist es günstig, wenn der mindestens eine Flüssigkeitsauslass mit der Flüssigkeitspumpe fluidwirksam verbunden ist. Reinigungsflüssigkeit kann so von der Flüssigkeitspumpe zum mindestens einen Flüssigkeitsauslass gefördert werden.

Besonders einfach und kostengünstig ausbilden lässt sich das Hartflächenreinigungsgerät, wenn die Flüssigkeitspumpe in Form einer Membranpumpe oder in Form einer Kolbenpumpe ausgebildet ist. Grundsätzlich können auch andere Pumpentypen zum Einsatz kommen, mit denen sich Flüssigkeiten, insbesondere auch hochviskose Fluide wie Polier- und Wachsmittel, fördern lassen.

Um ein unbeabsichtigtes Austreten von Reinigungsflüssigkeit aus dem mindestens einen Flüssigkeitsauslass zu vermeiden, ist es vorteilhaft, wenn zwischen der Flüssigkeitspumpe und dem mindestens einen Flüssigkeitsauslass ein Rückschlagventil angeordnet oder ausgebildet ist. Diese Ausgestaltung ist insbesondere dann vorteilhaft, wenn die Flüssigkeitspumpe in Form einer Membranpumpe ausgebildet ist.

Ferner kann es vorteilhaft sein, wenn das Hartflächenreinigungsgerät eine Bewegungseinrichtung zum Bewegen des Wischbezugträgers und des Haltegriffs relativ zueinander umfasst. Insbesondere kann die Bewegungseinrichtung auch ausgebildet sein, um den Wischbezugträger relativ zum Gehäuse zu bewegen. Eine solche Bewegungseinrichtung ermöglicht es insbesondere, dass ein Anwender das Hartflächenreinigungsgerät am Haltegriff oder am Gehäuse hält und der Wischbezugträger insbesondere automatisch bewegt werden kann, beispielsweise hin und her, also in Form einer Translationsbewegung, oder auch in Form einer rotierenden Bewegung in einer vom Wischbezugträger beziehungsweise der Reinigungsfläche definierten Ebene.

Vorzugsweise umfasst die Bewegungseinrichtung eine Antriebseinrichtung. Mit einer solchen Antriebseinrichtung kann der Wischbezugträger insbesondere automatisch relativ zum Haltegriff oder zum Gehäuse bewegt werden.

Günstigerweise ist die Antriebseinrichtung ausgebildet zum Erzeugen einer Translations- und/oder Rotationsbewegung des Wischbezugsträgers relativ zum Haltegriff oder zum Gehäuse. Auf diese Weise ermöglicht es die Bewegungseinrichtung insbesondere, den Wischbezugträger automatisch relativ zu der zu reinigenden Fläche zu bewegen, um so insbesondere nicht nur fest an der zu reinigenden Fläche anhaftenden Schmutz durch die Reinigungsflüssigkeit anzulösen, sondern auch mechanisch von der zu reinigenden Fläche abzulösen.

Um eine effiziente Ablösung von Schmutz auf einer zu reinigenden Fläche zu erreichen, ist es günstig, wenn die Antriebseinrichtung ausgebildet ist zum Erzeugen eines Bewegungshubs in mindestens einer Richtung in einem Bereich von etwa 0,05 mm bis etwa 10 mm. Insbesondere kann der Bewegungshub in einem Bereich von etwa 0,05 mm bis etwa 2 mm erzeugt werden. So kann sehr effizient und für einen Anwender kräftesparend die zu reinigende Fläche mechanisch mit dem Hartflächenreinigungsgerät bearbeitet werden.

Auf einfache und kostengünstige Weise lässt sich das Hartflächenreinigungsgerät ausbilden, wenn die Antriebseinrichtung in Form eines mechanischen, elektromechanischen, elektromagnetischen und/oder piezoelektrischen Antriebs ausgebildet ist. Insbesondere elektrische Antriebseinrichtungen ermöglichen es, das Hartflächenreinigungsgerät netzunabhängig zu betreiben.

Auf einfache Weise lässt sich der Wischbezugträger in Schwingungen versetzen, wenn der Antrieb in Form eines Unwuchtmotors, in Form eines Exzenterantriebs oder eines elektrischen Schwingkreises ausgebildet ist.

Besonders effizient lässt sich der Wischbezugträger in Schwingungen versetzen, wenn die Antriebseinrichtung am Wischbezugträger angeordnet oder ausgebildet ist. Schwingt der Antrieb, so schwingt dann auch der Wischbezugträger.

Um eine für den Anwender schonende Benutzung des Hartflächenreinigungsgeräts zu gestatten, ist es günstig, wenn der Wischbezugträger und der Haltegriff relativ zueinander schwingungsentkoppelt angeordnet oder ausgebildet sind. Dies ermöglicht es insbesondere, dass ein Wischbezugträger, welcher relativ zum Haltegriff hin und her bewegt oder in Schwingungen versetzt wird, keine Schwingungen auf den Haltegriff übertragen oder nur in eingeschränktem Umfang übertragen kann. Dies gestattet es einem Anwender insbesondere, das Hartflächenreinigungsgerät sicher zu halten, ohne dass seine Hand ebenfalls in Schwingungen versetzt wird.

Vorteilhafterweise sind der Wischbezugträger und der Haltegriff durch mindestens ein Dämpfungselement miteinander gekoppelt. Das mindestens eine Dämpfungselement dient zum Entkoppeln des Wischbezugträgers und des Haltegriffs voneinander, damit keine oder möglichst keine Schwingungen vom Wischbezugträger auf den Haltegriff übertragen werden können.

Als Dämpfungselement kann insbesondere ein Gummistopfen zum Einsatz kommen, welcher eine hinreichende Elastizität aufweist, um am einen Ende sicher gehalten zu werden und am anderen Ende eine Relativbewegung zu seinem anderen Ende zu ermöglichen. Alternativ kann das mindestens eine Dämpfungselement auch in Form eines federelastischen Elements ausgebildet sein, beispielsweise in Form einer Zug- oder Druckfeder. Die Form des Dämpfungselements kann grundsätzlich beliebig gestaltet sein.

Um den Wischbezugträger und den Haltegriff möglichst effizient voneinander Entkoppeln zu können, ist es günstig, wenn das Hartflächenreinigungsgerät vier Dämpfungselemente umfasst. Es können jedoch auch zwei, drei, fünf oder mehr Dämpfungselemente vorgesehen sein.

Für eine einfache Montage des Haftflächenreinigungsgeräts ist es insbesondere vorteilhaft, wenn das mindestens eine Dämpfungselement kraft- und/oder formschlüssig mit dem Wischbezugträger und/oder dem Haltegriff oder dem Gehäuse gekoppelt ist. Beispielsweise kann das mindestens eine Dämpfungselement rastend mit dem Wischbezugträger und/oder dem Haltegriff oder dem Gehäuse gekoppelt werden.

Eine Montage des Hartflächenreinigungsgeräts lässt sich weiter vereinfachen, wenn der Wischbezugträger eine Halterung zum Halten der Antriebseinrichtung umfasst. Insbesondere kann am Wischbezugträger eine Halterung einstückig angeformt sein, welche einen Elektromotor, beispielsweise einen Unwuchtmotor, aufnimmt.

Um effizient Schwingungen auf den Wischbezugträger übertragen zu können, ist es günstig, wenn die Antriebseinrichtung eine Antriebswelle umfasst und wenn die Antriebswelle quer, insbesondere senkrecht, zur Reinigungsfläche ausgerichtet ist. Insbesondere kann auf der Antriebswelle ein Unwuchtgewicht gehalten sein, so dass auf einfache Weise Schwingungen mit der Antriebseinrichtung erzeugt werden können, die zu einer Schwingungsbewegung des Wischbezugträgers in einer von der Reinigungsfläche definierten Ebene führen.

Ferner kann es vorteilhaft sein, wenn das Hartflächenreinigungsgerät eine Steuerungseinrichtung zum Steuern der Flüssigkeitspumpe und/oder der Bewegungseinrichtung umfasst. Beispielsweise ermöglicht es eine Steuerungseinrichtung, die Flüssigkeitspumpe und/oder die Bewegungseinrichtung zu aktivieren und auch wieder zu deaktivieren.

Ferner kann es vorteilhaft sein, wenn die Steuerungseinrichtung ausgebildet ist zum Steuern einer Drehzahl der Antriebseinrichtung. Beispielsweise lässt sich so eine Drehzahl der Antriebseinrichtung abhängig vom zu reinigenden Objekt anpassen oder einstellen. Insbesondere können Drehzahlen in einem Bereich von 0 bis 10.000 Umdrehungen pro Minute eingestellt werden, insbesondere in einem Bereich von 0 bis 7.000 Umdrehungen pro Minute.

Gemäß einer weiteren bevorzugten Ausführungsform der Erfindung kann vorgesehen sein, dass das Hartflächenreinigungsgerät eine mit der Steuerungseinrichtung in Wirkverbindung stehende Drehzahlvorgabeeinrichtung zum Vorgeben der Drehzahl der Antriebseinrichtung umfasst. Beispielsweise kann es sich dabei um ein Drehpotentiometer oder aber auch um eine Eingabeeinrichtung in Form einer Tastatur handeln.

Ferner ist es günstig, wenn das Hartflächenreinigungsgerät einen mit der Steuerungseinrichtung zusammenwirkenden Feuchtigkeitssensor zum Bestimmen einer Feuchtigkeit des Wischbezugs umfasst. Beispielsweise kann die Feuchtigkeit des Wischbezugs, die mit dem Feuchtigkeitsmesser bestimmt wird, genutzt werden, um die Flüssigkeitspumpe zu steuern. Ist der Wischbezug hinreichend feucht, kann die Steuerungseinrichtung die Flüssigkeitspumpe beispielsweise automatisch deaktivieren. So kann ein übermäßiges Befeuchten der zu reinigenden Fläche vermieden werden. Dies spart zudem Reinigungsflüssigkeit.

Besonders vorteilhaft ist es, wenn der Feuchtigkeitssensor im Wischbezug oder am Wischbezugträger angeordnet ist. So kann er insbesondere direkt in Kontakt mit dem Wischbezug kommen und eine Feuchtigkeit des Wischbezugs sicher bestimmen.

Günstig ist es, wenn die Steuerungseinrichtung zum Steuern der Flüssigkeitspumpe in Abhängigkeit der Feuchtigkeit des Wischbezugs. Wird beispielsweise keine hinreichende Feuchtigkeit des Wischbezugs festgestellt, beispielsweise mit einem Feuchtigkeitssensor automatisch bestimmt, aktiviert die Steuerungseinrichtung die Flüssigkeitspumpe. Wird eine ausreichende Feuchtigkeit des Wischbezugs detektiert, beispielsweise mit dem Feuchtigkeitssensor, kann die Steuerungseinrichtung die Flüssigkeitspumpe automatisch deaktivieren, um eine übermäßige Befeuchtung des Wischbezugs zu vermeiden. So kann insbesondere ein übermäßiger Auftrag von Reinigungsflüssigkeit auf die zu reinigende Fläche sicher vermieden werden.

Vorteilhafterweise umfasst das Hartflächenreinigungsgerät mindestens ein erstes Betätigungselement zum Aktivieren der Flüssigkeitspumpe. Das mindestens eine erste Betätigungselement kann insbesondere auch zum Deaktivieren der Flüssigkeitspumpe ausgebildet sein.

Vorteilhaft ist es, wenn das Hartflächenreinigungsgerät mindestens ein zweites Betätigungselement zum Aktivieren der Bewegungseinrichtung umfasst. Das mindestens eine zweite Betätigungselement kann optional auch zum Deaktivieren der Bewegungseinrichtung ausgebildet sein.

Das mindestens eine erste Betätigungselement und/oder das mindestens eine zweite Betätigungselement sind vorzugsweise steuerungswirksam mit der Steuerungseinrichtung verbunden, um Betätigungssignale zum Aktivieren und Deaktivieren der Flüssigkeitspumpe und/oder der Bewegungseinrichtung an die Steuerungseinrichtung zu senden.

Günstig ist es, wenn die Steuerungseinrichtung ein Zeitglied umfasst und wenn die Steuerungseinrichtung die Flüssigkeitspumpe nach Betätigung des mindestens einen ersten Betätigungsglieds für eine durch das Zeitglied vorgegebene Zeitdauer ansteuert. Auf diese Weise kann insbesondere sichergestellt werden, dass ein Beaufschlagen der zu reinigenden Fläche mit Reinigungsflüssigkeit automatisch gestoppt wird, falls ein Anwender dies nach Aktivieren der Flüssigkeitspumpe mit dem mindestens einen ersten Betätigungsglied vergessen sollte. Optional kann die Zeitdauer fest vorgegeben sein oder aber auch von einem Anwender mit einer entsprechenden Eingabeeinrichtung eingestellt werden. Insbesondere kann hierfür ein Drehpotentiometer oder eine Tastatureingabeeinrichtung vorgesehen sein.

Günstigerweise liegt die vorgegebene Zeitdauer in einem Bereich von etwa 10 s bis etwa 90 s. Je nach Größe der zu reinigenden Fläche kann die vorgegebene Zeitdauer länger oder kürzer eingestellt sein oder optional vom Anwender eingestellt werden.

Für eine ergonomische Handhabung des Hartflächenreinigungsgeräts ist es vorteilhaft, wenn das mindestens eine erste Betätigungselement und das mindestens eine zweite Betätigungselement nebeneinander angeordnet sind. Insbesondere können die Betätigungselemente auf einer der Reinigungsfläche abgewandten Fläche des Haltegriffs oder des Gehäuses angeordnet sein. Dies ermöglicht es einem Anwender beispielsweise mit einem Daumen seiner Hand, die das Hartflächenreinigungsgerät hält, die Betätigungselemente selektiv zu betätigen, um die Flüssigkeitspumpe und die Bewegungseinrichtung zu aktivieren und optional auch wieder zu deaktivieren.

Um eine optimale Reinigung unterschiedlicher zu reinigender Flächen zu ermöglichen, ist es günstig, wenn der Wischbezugträger rechteckig, dreieckig, kreisförmig oder halbkreisförmig ausgebildet ist. Der Wischbezug kann insbesondere in seiner Form an den Wischbezugträger angepasst sein.

Ferner ist es vorteilhaft, insbesondere auch bei einem Hartflächenreinigungsgerät der eingangs beschriebenen Art, wenn das Hartflächenreinigungsgerät in Form eines handgehaltenen Hartflächengeräts ausgebildet ist. Insbesondere kann es ein Gewicht von weniger als 1000 g aufweisen, sodass es für einen Anwender bequem mit einer Hand gehalten und auf oder entlang einer zu reinigenden Fläche bewegt werden kann.

Außerdem ist es günstig, insbesondere auch bei einem Hartflächenreinigungsgerät der eingangs beschriebenen Art, wenn das Hartflächenreinigungsgerät in Form eines netzunabhängig betreibbaren Hartflächenreinigungsgeräts ausgebildet ist. Auf diese Weise kann das Hartflächenreinigungsgerät besonders einfach gehandhabt werden, da kein Netzanschlusskabel beim Einsatz des Hartflächenreinigungsgeräts im Weg ist.

Um das Hartflächenreinigungsgerät insbesondere netzunabhängig betreiben zu können, ist es vorteilhaft, insbesondere auch bei einem Hartflächenreinigungsgerät der eingangs beschriebenen Art, wenn es einen elektrischen Energiespeicher umfasst.

Günstigerweise ist der elektrische Energiespeicher in Form einer Batterie ausgebildet. Dabei kann es sich insbesondere um eine wiederaufladbare Batterie handeln. Die wiederaufladbare Batterie kann insbesondere fest am Hartflächenreinigungsgerät verbaut sein. Optional kann die wiederaufladbare Batterie auch aus dem Hartflächenreinigungsgerät entnehmbar ausgebildet sein, um vom Hartflächenreinigungsgerät getrennt aufgeladen werden. So kann bei Verfügbarkeit von mindestens zwei wiederaufladbaren Batterien das Hartflächenreinigungsgerät praktisch dauerhaft eingesetzt werden, wenn nämlich eine entleerte Batterie durch eine aufgeladene Batterie getauscht wird, um den Einsatz des Hartflächenreinigungsgeräts fortzusetzen.

Gemäß einer weiteren bevorzugten Ausführungsform kann vorgesehen sein, dass das Hartflächenreinigungsgerät eine Ladeanschlusseinrichtung umfasst, welche mit dem elektrischen Energiespeicher in elektrischer Wirkverbindung steht zum Verbinden des Hartflächenreinigungsgeräts, insbesondere über ein Ladekabel, mit einem Ladegerät. Die Ladeanschlusseinrichtung ermöglicht insbesondere ein einfaches Aufladen des elektrischen Energiespeichers.

Ferner kann es günstig sein, insbesondere auch bei einem Hartflächenreinigungsgerät der eingangs beschriebenen Art, wenn das Hartflächenreinigungsgerät eine Netzanschlusseinrichtung zum Verbinden des Hartflächenreinigungsgeräts über ein Netzanschlusskabel mit einem Stromnetz umfasst. Beispielsweise kann das Hartflächenreinigungsgerät so auch eingesetzt werden, wenn der elektrische Energiespeicher entleert ist. Beispielsweise kann die Ladeanschlusseinrichtung auch die Netzanschlusseinrichtung bilden.

Des Weiteren ist es vorteilhaft, insbesondere auch bei einem Hartflächenreinigungsgerät der eingangs beschriebenen Art, wenn das Hartflächenreinigungsgerät ein Netzanschlusskabel zum Verbinden des Hartflächenreinigungsgeräts mit einem Stromnetz umfasst. Eine derartige Ausgestaltung ermöglicht insbesondere einen dauerhaften Einsatz des Hartflächenreinigungsgeräts.

Gemäß einer weiteren bevorzugten Ausführungsform, insbesondere auch bei einem Hartflächenreinigungsgerät der eingangs beschriebenen Art, kann vorgesehen sein, dass das Hartflächenreinigungsgerät eine optische und/oder akustische Anzeigeeinrichtung zum Anzeigen eines Betriebsmodus des Hartflächenreinigungsgeräts und/oder eines Ladezustands des elektrischen Energiespeichers des Hartflächenreinigungsgeräts umfasst. Beispielsweise kann die Anzeigeeinrichtung optisch und/oder akustisch dem Anwender anzeigen, ob die Flüssigkeitspumpe aktiviert ist und/oder ob die Bewegungseinrichtung aktiviert ist. Ferner kann dem Anwender optional auch ein Ladezustand des elektrischen Energiespeichers optisch und/oder akustisch angezeigt werden.

Besonders einfach und kompakt ausbilden lässt sich das Hartflächenreinigungsgerät, wenn das mindestens eine erste Betätigungselement und/oder das mindestens eine zweite Betätigungselement die Anzeigeeinrichtung umfassen. Beispielsweise können eine oder mehrere LED-Elemente in das mindestens eine erste Betätigungselement und/oder in das mindestens eine zweite Betätigungselement integriert sein, um einem Anwender anzuzeigen, ob die Flüssigkeitspumpe aktiviert ist beziehungsweise ob die Bewegungseinrichtung aktiviert ist. Eine Ladezustandsanzeige kann insbesondere separat von den Betätigungselementen angeordnet oder ausgebildet sein.

Besonders kostengünstig und kompakt ausbilden lässt sich das Hartflächenreinigungsgerät, wenn die Anzeigeeinrichtung in Form einer LED-Anzeige ausgebildet ist. Insbesondere kann die LED-Anzeige mindestens eine Farbwechsel-LED umfassen. Beispielsweise können unterschiedliche Betriebsmodi mit unterschiedlichen Farben angezeigt werden. Insbesondere kann auch ein Ladezustand des elektrischen Energiespeichers über eine farbliche Kodierung dem Anwender angezeigt werden. Beispielsweise kann die LED bei vollgeladenem Energiespeicher grün leuchten, bei teilweise entladenem Energiespeicher gelb und bei praktisch vollständig entladenem Energiespeicher rot.

Ferner kann es vorteilhaft sein, insbesondere auch bei einem Hartflächenreinigungsgerät der eingangs beschriebenen Art, wenn das Hartflächenreinigungsgerät einen Drucksensor zum Messen einer auf die Reinigungsfläche ausgeübten Andrückkraft aufweist. Ein solcher Drucksensor ermöglicht insbesondere die Bestimmung der auf die Reinigungsfläche ausgeübten Andrückkraft. Dies ist insbesondere dann von Vorteil, wenn das Hartflächenreinigungsgerät eine Bewegungseinrichtung umfasst und wenn die Andrückkraft so groß wäre, dass die Bewegungseinrichtung durch das Andrücken des Hartflächenreinigungsgeräts durch den Anwender auf die zu reinigende Fläche blockiert würde. Das Überschreiten einer Grenzkraft kann dem Anwender beispielsweise optisch und/oder akustisch signalisiert werden. Die Bewegungseinrichtung erfordert keine übermäßig andere hohe Andrückkraft des Hartflächenreinigungsgeräts gegen die zu reinigende Fläche, denn durch die Bewegungseinrichtung wird der Wischbezugträger in definierter Weise relativ zu der zu reinigenden Fläche bewegt, um darauf anhaftenden Schmutz mechanisch zu lösen.

Günstig ist es, wenn der Drucksensor in elektrischer Wirkverbindung mit der Steuerungseinrichtung steht derart, dass bei Überschreiten einer wirkenden Grenzkraft eine Warneinrichtung ein optisches und/oder akustisches Signal ausgibt. Insbesondere kann die Anzeigeeinrichtung die Warneinrichtung umfassen. Beispielsweise kann die Warneinrichtung in einer bestimmten Farbe, beispielweise rot, blinken und einen Signalton aussenden, wenn die vorgegebene Andrückkraft überschritten wird.

Besonders kompakt und kostengünstig lässt sich das Hartflächenreinigungsgerät, wenn die Anzeigeeinrichtung die Warneinrichtung umfasst.

Die nachfolgende Beschreibung bevorzugter Ausführungsformen der Erfindung dient im Zusammenhang mit den Zeichnungen der näheren Erläuterung. Es zeigen:
- Figur 1:: eine perspektivische Ansicht eines Ausführungsbeispiels eines Hartflächenreinigungsgeräts;
- Figur 2:: eine Seitenansicht des Hartflächenreinigungsgeräts aus Figur 1;
- Figur 3:: eine Ansicht des Hartflächenreinigungsgeräts aus Figur 2 in Rich-tung des Pfeils A;
- Figur 4:: eine perspektivische Explosionsdarstellung des Hartflächenreinigungsgeräts aus Figur 1;
- Figur 5:: eine weitere perspektivische Explosionsdarstellung des Hartflächenreinigungsgeräts aus Figur 1;
- Figur 6:: eine teilweise geschnittene perspektivische Explosionsdarstellung des Hartflächenreinigungsgeräts aus Figur 1;
- Figur 7:: eine perspektivische, teilweise geschnittene Darstellung eines Flüssigkeitsbehälters des Hartflächenreinigungsgeräts;
- Figur 8:: eine Schnittansicht längs Linie 8-8 in Figur 3;
- Figur 9:: eine Schnittansicht längs Linie 9-9 in Figur 3;
- Figur 10:: eine Draufsicht auf den Wischbezugträger des Hartflächenreinigungsgeräts aus Figur 1 in Richtung des Pfeils A;
- Figur 11:: eine Schnittansicht längs Linie 11-11 in Figur 10;
- Figur 12:: eine Schnittansicht längs Linie 12-12 in Figur 10;
- Figur 13:: eine schematische Darstellung einer Schaltungsanordnung des Hartflächenreinigungsgeräts aus Figur 1; und
- Figur 14:: eine schematische Schnittansicht eines Teils einer Verbindungseinrichtung zum Verbinden des Wischbezugträgers und des Wischbezugs.

In Figur 1 ist ein insgesamt mit dem Bezugszeichen bezeichnetes Hartflächenreinigungsgerät in Form eines Fenster- oder Scheibenreinigungsgeräts 12 beispielhaft dargestellt.

Das Hartflächenreinigungsgerät 10 umfasst einen Wischbezugträger 14, an welchem ein Wischbezug 16 gehalten ist. Ferner umfasst das Hartflächenreinigungsgerät 10 eine Flüssigkeitsauftragseinrichtung 18 zum Aufbringen von Flüssigkeit, insbesondere einer Reinigungsflüssigkeit, einer Auftauflüssigkeit oder einer Enteisungsflüssigkeit auf eine zu reinigende Fläche 20.

Ferner umfasst das Hartflächenreinigungsgerät 10 ein Gehäuse 22, welches einen integrierten Haltegriff 24 umfasst, welcher an einer allseitig umschlossene Durchbrechung 26 auf einer dem Wischbezugträger 14 abgewandten Seite des Gehäuses 22 ausgebildet ist.

Der Haltegriff 24 ist in einer hinteren Hälfte 28 des Hartflächenreinigungsgeräts 10 ausgebildet.

In einer vorderen Hälfte 30 des Hartflächenreinigungsgeräts 10 ist am Gehäuse 22 eine Behälteraufnahme 32 ausgebildet, in die ein Flüssigkeitsbehälter 34 eingesetzt ist.

Das Hartflächenreinigungsgerät 10 umfasst ferner eine Bewegungseinrichtung 36 zum Bewegen des Wischbezugträgers 14 und des Haltegriffs 24 beziehungsweise des Gehäuses 22 relativ zueinander.

Die einzelnen Komponenten des Hartflächenreinigungsgeräts 10 werden nachfolgend im Einzelnen erläutert.

Der Wischbezugträger 14 ist im Wesentlichen in Form einer flachen Wanne ausgebildet mit einem rechteckigen Boden 38, welcher eine Reinigungsfläche 40 definiert, an welcher der Wischbezug 16 gehalten ist.

Auf einer Rückseite 42 des Bodens 38 beziehungsweise auf einer Innenseite der Wanne ist eine hülsenförmige Halterung 44 ausgebildet. Sie dient zur Aufnahme einer von der Bewegungseinrichtung 36 umfassten Antriebseinrichtung 46.

Die Antriebseinrichtung 46 ist ausgebildet zum Erzeugen einer Bewegung des Wischbezugträgers 14 relativ zum Haltegriff 24 beziehungsweise relativ zum Gehäuse 22.

Die Antriebseinrichtung 46 umfasst einen elektromagnetischen Antrieb 48 in Form eines Elektromotors 50, welcher als Unwuchtmotor 52 ausgebildet ist.

Eine Antriebswelle 54 definiert eine Längsachse 56, welche quer nämlich senkrecht, zur Reinigungsfläche 40 ausgerichtet ist.

Auf der Antriebswelle 54 ist eine Unwuchtmasse 58 angeordnet, sodass bei Rotation derselben um die Längsachse 56 der Elektromotor 50 und die Halterung 44, an der der Elektromotor 50 gehaltert ist, in Schwingungen versetzt werden. Da die Halterung 44 einstückig mit dem Wischbezugträger 14 ausgebildet ist, versetzt die schwingende Antriebseinrichtung 46 auch den Wischbezugträger 14 in Schwingungen.

Ein Bewegungshub der durch die Antriebseinrichtung 46 erzeugten Schwingungen liegt etwa in einem Bereich von etwa 0,05 mm bis etwa 2 mm. Abhängig von der Art der gewählten Antriebseinrichtung kann ein Bewegungshub auch in einem Bereich von etwa 0,05 mm bis etwa 10 mm liegen.

Der Wischbezug 16 ist mit einer Wischbezugrückseite 60 an der Reinigungsfläche 40 des Wischbezugträgers 14 anliegend gehalten. Eine Wischbezugvorderseite 62 definiert eine Wischfläche 64, welche, wie beispielhaft in Figur 2 dargestellt, zum Reinigen der zu reinigenden Fläche 20 an dieser anliegt.

Die Wischfläche 64 und die Reinigungsfläche 40 sind im Wesentlichen identisch ausgebildet. Bei dem in den Figuren dargestellten Ausführungsbeispiel ist die Wischfläche 64 etwas größer als die Reinigungsfläche 40 und steht allseitig etwas über diese vor.

Bei dem in den Figuren dargestellten Ausführungsbeispiel des Hartflächenreinigungsgeräts 10 definiert der Wischbezug 16 eine geschlossene Wischfläche 64.

Der Wischbezug 16 ist aus einem flüssigkeitsdurchlässigen Material ausgebildet. Es kann sich dabei um ein textiles Material handeln.

Ferner kann der Wischbezug 16 auch in Form einer Bürste oder eines Schwamms ausgebildet sein. Optional kann der Wischbezug 16 auch aus Polierwatte ausgebildet sein oder einen Polierwatte tragenden Polierträger umfassen.

Bei dem in den Figuren beispielhaft dargestellten Ausführungsbeispiel des Hartflächenreinigungsgeräts 10 sind der Wischbezug 16 und der Wischbezugträger 14 kraft- und/oder formschlüssig miteinander verbunden. Hierfür ist eine Verbindungseinrichtung 66 vorgesehen zum kraft- und/oder formschlüssigen Verbinden des Wischbezugs 16 und des Wischbezugträgers 14 in einer Verbindungsstellung, wie sie beispielhaft in den Figuren 1 und 8 dargestellt ist.

Die Verbindungseinrichtung 66 ist bei dem in den Figuren dargestellten Ausführungsbeispiel in Form einer Klettverbindungseinrichtung 68 ausgebildet. Alternativ kann sie auch in Form einer Spannverbindungsvorrichtung oder Klemmverbindungsvorrichtung ausgebildet sein.

Die Verbindungseinrichtung 66 umfasst erste Verbindungselemente 70 und zweite Verbindungselemente 72, welche einerseits am Wischbezugträger 14 und andererseits am Wischbezug 16 angeordnet oder ausgebildet sind.

Die ersten und zweiten Verbindungselemente 70 und 72 stehen in der Verbindungsstellung kraft- und/oder formschlüssig in Eingriff und in einer Trennstellung, wie sie in Figur 14 beispielhaft links dargestellt, ist außer Eingriff.

Bei der Klettverbindungseinrichtung 68 sind die ersten Verbindungselemente 70 in Form flexibler Widerhaken 74 ausgebildet, die zweiten Verbindungselemente 72 in Form von textilen Schlaufen 76.

Die ersten Verbindungselemente 70 sind einstückig mit dem Wischbezugträger 14 ausgebildet, beispielsweise durch Spritzgießen des Wischbezugträgers mit den ersten Verbindungselementen 70 aus einem thermoplastischen Kunststoff. Die ersten Verbindungselemente 70 können auch an den Wischbezugträger 14 angespritzt sein.

Die ersten Verbindungselemente 70 können auf der gesamten Reinigungsfläche 40 vorgesehen sein oder nur in Teilbereichen derselben.

Der Wischbezug 16 umfasst die zweiten Verbindungselemente 72. Sie sind einstückig mit dem Wischbezug 16 ausgebildet, und zwar insbesondere dann, wenn dieser aus einem textilen Material ausgebildet ist.

Der Wischbezug 16 und der Wischbezugträger 14 sind in der Verbindungsstellung unbeweglich oder im Wesentlichen unbeweglich aneinander gehalten.

Der Wischbezugträger 14 umfasst den in Form einer Platte 78 ausgebildeten Boden 38.

Die Flüssigkeitsauftragseinrichtung 18 umfasst bei dem in den Figuren dargestellten Ausführungsbeispiel des Hartflächenreinigungsgeräts 10 zwei Flüssigkeitsauslässe 80.

Die Ausgestaltung der Flüssigkeitsauslässe 80 ist in der vergrößerten Ausschnittsansicht in Figur 11 b gut zu erkennen. Der eigentliche Flüssigkeitsauslass 80 ist gegenüber der Reinigungsfläche 40 etwas zurückgesetzt durch eine flache hohlzylindrische Ausnehmung 82.

Quer zur Reinigungsfläche 40 ist ausgehend von der Ausnehmung 82 ein Sackloch 84 ausgebildet, welches über eine im Durchmesser deutlich kleinere Durchgangsbohrung 86 mit einem in Richtung auf ein hinteres Ende 88 des Wischbezugs 16 abgewinkelten Anschlusskanal 90 fluidisch verbunden ist. Der Anschlusskanal 90 durchsetzt einen Anschlussstutzen 92, auf den eine Verbindungsleitung 94 in Form eines Schlauchs aufgesteckt ist.

Die Flüssigkeitsauslässe 80 sind somit wenig hinter der von der Reinigungsfläche 40 definierten Ebene 96 ausgebildet. Der gesamte Flüssigkeitsauslass 80 mit dem Anschlussstutzen 92 ist einstückig mit dem Wischbezugträger 14 ausgebildet.

Einer der Flüssigkeitsauslässe 80 ist näher zu einem vorderen Ende 98 des Wischbezugs 16 am Wischbezugträger 14 angeordnet als zum hinteren Ende 88. Der Flüssigkeitsauslass 80 ist zudem näher am vorderen Ende 98 als an der Längsachse 56 angeordnet. Der andere Flüssigkeitsauslass 80 ist zudem näher an der Halterung 44 ausgebildet als am hinteren Ende 88.

Durch die Durchgangsbohrungen 86 definierte Flüssigkeitsauslassquerschnitte der beiden Flüssigkeitsauslässe 80 sind identisch. Optional können diese auch unterschiedlich groß ausgebildet sein, um unterschiedliche Flüssigkeitsmengen an den beiden unterschiedlichen Positionen am Wischbezugträger 14 zum Befeuchten des Wischbezugs 16 mit Reinigungsflüssigkeit auszubringen.

Die Flüssigkeitsauftragseinrichtung 18 umfasst nicht nur den Flüssigkeitsbehälter 34 zum Aufnehmen von Reinigungsflüssigkeit, sondern auch eine Flüssigkeitspumpe 100 zum Fördern der Reinigungsflüssigkeit aus dem Flüssigkeitsbehälter 34 zu den Flüssigkeitsauslässen 80.

Die Flüssigkeitspumpe 100 ist in Form einer Membranpumpe 102 ausgebildet. Alternativ kann sie in Form einer Kolbenpumpe ausgebildet sein. Grundsätzlich können auch andere Pumpentypen zum Einsatz kommen, mit denen sich Flüssigkeiten, insbesondere auch hochviskose Fluide wie Polier- und Wachsmittel, fördern lassen.

Der Flüssigkeitsbehälter 34 ist in einer Betriebsstellung, wie beispielhaft in den Figuren 2 und 8 dargestellt, mit dem Gehäuse 22 verbunden. Der Flüssigkeitsbehälter 34 ist jedoch derart ausgebildet, dass er vom Gehäuse 22 abgenommen werden kann. Dies ist beispielweise in den Figuren 4 und 6 schematisch dargestellt.

Wie insbesondere in Figur 8 gut zu erkennen, ist der Flüssigkeitsbehälter 34 in der vorderen Hälfte 30 des Hartflächenreinigungsgeräts 10 angeordnet.

Der Flüssigkeitsbehälter 34 weist einen Flüssigkeitsbehältereinlass 104 in Form einer kreisrunden Befüllöffnung 106 sowie einen Flüssigkeitsbehälterauslass 108 auf.

Der Flüssigkeitsbehälterauslass 108 ist an einem freien Ende eines Schlauchs 110 ausgebildet. Das freie Ende des Schlauchs 110 ist von einem Tauchgewicht 112 umgeben, welches das freie Ende 110 und damit den Flüssigkeitsbehälterauslass 108 in Schwerkraftrichtung nach unten zieht.

Der Flüssigkeitsbehälterauslass 108 ist in der beschriebenen Weise beweglich im Flüssigkeitsbehälter 34 angeordnet, und zwar an einem freien Ende des eine Flüssigkeitsleitung bildenden Schlauchs 110.

Der Flüssigkeitsbehälter 34 ist aus einem durchsichtigen oder zumindest transluzenten Material ausgebildet, sodass ein Anwender den Füllstand der Reinigungsflüssigkeit im Flüssigkeitsbehälter 34 jederzeit erkennen kann.

Der Schlauch 110 ist mit einem Pumpeneinlass 114 der Flüssigkeitspumpe 100 gekoppelt. Ein Pumpenauslass 116 beziehungsweise eine Druckseite der Flüssigkeitspumpe 100 ist mit einem Verteilerstück 118 verbunden, welches zwei in entgegengesetzter Richtung gerichtete Anschlussstutzen 120 aufweist, die jeweils mit einem Schlauch 94 verbunden sind. Die anderen Enden der Schläuche 94 sind wie oben bereits beschrieben mit den Anschlussstutzen 92 verbunden.

In das Verteilerstück 118 ist ein Rückschlagventil 122 integriert, welches somit zwischen der Flüssigkeitspumpe 100 und den Flüssigkeitsauslässen 80 angeordnet ist.

Der Flüssigkeitsbehälter 34 ist insgesamt im Wesentlichen formstabil ausgebildet.

Um zu vermeiden, dass sich im Flüssigkeitsbehälter 34 ein Unterdruck ausbilden kann, wenn Reinigungsflüssigkeit mittels der Flüssigkeitspumpe 100 zu den Flüssigkeitsauslässen 80 gefördert wird, ist ferner eine Belüftungseinrichtung 124 in Form eines Belüftungsventils 126 am Flüssigkeitsbehälter 34 angeordnet.

Der Flüssigkeitsbehältereinlass 104 ist mit einem Verschlusselement 128 verschlossen. Dieses umfasst eine verschwenkbar am Gehäuse 22 gelagerte Klappe 130 und einen dichtend in die Befüllöffnung 106 eingreifenden Stopfen 132, welcher einstückig an der Klappe 130 ausgebildet ist.

Ein nach vorne weisendes freies Ende 134 der Klappe 130 ist etwas vom Flüssigkeitsbehälter 34 weg gekrümmt und bildet so einen Griffbereich 136, welcher einem Anwender ein leichtes Öffnen und wieder Verschließen der Befüllöffnung 106 ermöglicht.

Das Verschlusselement 128 ist in der beschriebenen Weise und zudem unverlierbar am Hartflächenreinigungsgerät 10 gehalten.

Am Gehäuse 22 ist ferner eine von der Reinigungsfläche 40 abweichende Standfläche 138 an einem hinteren Ende des Haltegriffs 24 ausgebildet zum Abstellen des Hartflächenreinigungsgeräts 10.

Die Standfläche 138 ermöglicht es in Verbindung mit dem hinteren Ende 88 des Wischbezugs 16, das Hartflächenreinigungsgerät 10 sicher abzustellen. Eine solche Stellfläche ist in Figur 8 durch die eingezeichnete Standebene 140 symbolisiert, welche im Wesentlichen rechtwinkelig zur Ebene 96 verläuft. Die Standfläche 138 ist somit am hinteren Ende des Hartflächenreinigungsgeräts 10 ausgebildet und ist deutlich kleiner als die Reinigungsfläche 40.

Bei dem in den Figuren dargestellten Ausführungsbeispiel des Hartflächenreinigungsgeräts 10 ist die Reinigungsfläche 40 eben beziehungsweise im Wesentlichen eben ausgebildet. Alternativ kann diese auch vom Wischbezugträger 14 weg weisend konvex gekrümmt ausgebildet werden, beispielsweise in Form eines Ausschnitts einer Zylinderoberfläche.

Die Ausnehmung 82 bildet eine Flüssigkeitsöffnung 142 am Wischbezugträger 14. Der Flüssigkeitsauslass 80 ist im Bereich dieser Flüssigkeitsöffnung 142 beziehungsweise an dieser angeordnet beziehungsweise ausgebildet. Man kann jedoch auch sagen, dass bei dem in den Figuren dargestellten Ausführungsbeispiel des Hartflächenreinigungsgeräts 10 die Flüssigkeitsauslässe 80 jeweils eine Flüssigkeitsöffnung 142 bilden.

In Figur 11a ist schematisch die optionale Ausgestaltung eines Wischbezugs 16 dargestellt, und zwar durch eine gestrickel eingezeichnete Wischbezugflüssigkeitsöffnung 144. Diese und die Flüssigkeitsöffnung 142 können, wie beispielhaft dargestellt, insbesondere teilweise oder vollständig überlappend ausgebildet sein. Auf diese Weise kann Reinigungsflüssigkeit direkt aus dem Flüssigkeitsauslass 80 auf die zu reinigende Fläche 20 appliziert werden, ohne zunächst den Wischbezug 16 zu befeuchten.

Die Ausnehmung 82 bildet wie oben beschrieben eine Flüssigkeitsöffnung 142, welche praktisch eine Durchbrechung 146 der Platte 78 und damit des Wischbezugträgers 14 bildet. Die Durchbrechung ist jedoch durch den eine Austrittsdüse 148 bildenden Flüssigkeitsauslass 80 bis auf die Durchgangsbohrung 86 verschlossen.

Ferner sind bei dem Hartflächenreinigungsgerät 10 der Wischbezugträger 14 und der Haltegriff 24 beziehungsweise das Gehäuse 22 relativ zueinander schwingungsentkoppelt angeordnet. Um dies zu erreichen, sind zwischen dem Wischbezugträger 14 und dem vom Gehäuse 22 umfassten Haltegriff 24 mehrere Dämpfungselemente 150 angeordnet, und zwar insgesamt vier, nämlich in jeder Ecke des Wischbezugträgers 14 ein Dämpfungselement 150.

Die Dämpfungselemente 150 sind sowohl kraft- und/oder formschlüssig mit dem Wischbezugträger 14 als auch mit dem Haltegriff 24 beziehungsweise mit dem Gehäuse 22 verbunden. Am Wischbezugträger 14 ist hierfür eine in Richtung auf den Wischbezug hin geöffnete Ringnut 152 ausgebildet, in welche ein ringförmiger Vorsprung 154 des in Form eines Stopfens 156 ausgebildeten Dämpfungselements 150 eingreift.

Vom Gehäuse 22 steht ein in eine Durchbrechung 158 des Stopfens 116 eingreifender hülsenförmiger Vorsprung 160 ab, an welchem in der Art von Widerhaken vom Wischbezug 14 weg weisende Vorsprünge abstehen, deren freie Enden an einer Ringscheibe 164 anliegen, welche in einer korrespondierenden Ringnut 166 eingreift, welche in Richtung auf den Wischbezug 16 hin weisend geöffnet ist.

Das Gehäuse 22 ist ausschließlich über diese beschriebene Verbindung mittels der Dämpfungselemente 150 mit dem Wischbezugträger 14 mechanisch gekoppelt.

Die Dämpfungselemente 150 sind hinreichend elastisch, sodass eine von der Antriebseinrichtung 46 auf den Wischbezugträger 14 übertragene Schwingung nicht oder nur in sehr geringem Umfang auf das Gehäuse 22 und damit den Haltegriff 24 übertragen werden kann. Ein Anwender kann durch die beschriebene Schwingungsentkopplung das Hartflächenreinigungsgerät 10 auch dann ruhig halten, wenn die Antriebseinrichtung 46 den Wischbezugträger 14 in Schwingungen versetzt.

Das Hartflächenreinigungsgerät 10 umfasst ferner eine Steuerungseinrichtung 168 zum Steuern der Flüssigkeitspumpe 100 sowie der Bewegungseinrichtung 36.

Wie in Figur 6 gut zu erkennen, ist die Steuerungseinrichtung 168 in einem vom Haltegriff 24 umschlossenen Aufnahmeraum 170 angeordnet, und zwar auf einer darin gehaltenen Platine 172.

Die Steuerungseinrichtung 168 ist über eine Verbindungsleitung 174 steuerungswirksam mit der Flüssigkeitspumpe 100 verbunden. Ferner ist sie über eine Verbindungsleitung 176 steuerungswirksam mit dem Antrieb 48 verbunden.

Unterhalb der Platine 172 ist im Aufnahmeraum 170 ferner ein elektrischer Energiespeicher 178 in Form einer Batterie 180 angeordnet. Die Batterie 180 ist in Form einer wiederaufladbaren Batterie 180 ausgebildet.

Dieser elektrische Energiespeicher 178 ermöglicht es, das Hartflächenreinigungsgerät 10 in Form eines netzunabhängig betreibbaren Hartflächenreinigungsgeräts 10 auszubilden.

Das Hartflächenreinigungsgerät 10 ist ferner in Form eines handgehaltenen Hartflächenreinigungsgeräts 10 ausgebildet. Vorzugsweise beträgt das Gesamtgewicht des Hartflächenreinigungsgeräts 10 weniger als 1000 g.

Im Bereich der Standfläche 138 ist eine Ladeanschlusseinrichtung 182 angeordnet, die über eine Verbindungsleitung 184 in elektrischer Wirkverbindung mit der Steuerungseinrichtung 168 steht. Diese ist wiederum über eine Verbindungsleitung 168 elektrisch in Wirkverbindung mit der Batterie 180 stehend.

Wird ein Stecker 188 eines Ladekabels 190 in die in Form einer Ladebuchse ausgebildeten Ladeanschlusseinrichtung 182 eingesteckt und das Ladekabel 190 mit einem Ladegerät 192 verbunden, kann die Batterie 180 bei Bedarf wieder aufgeladen werden. Das Ladegerät 192 kann dabei über ein Anschlusskabel 194, welches einen Stecker 196 aufweist, mit einem Stromnetz 198 verbunden werden, insbesondere mit einer Netzsteckdose.

Alternativ kann die Ladeanschlusseinrichtung 182 auch mit einem Netzanschlusskabel 200 mit einem dem Stecker 188 entsprechenden Stecker 202 und einem Netzanschlussstecker 204 direkt mit dem Stromnetz 198 verbunden werden. Auf diese Weise kann das Hartflächenreinigungsgerät 10 wahlweise auch netzabhängig betrieben werden. Die Ladeanschlusseinrichtung 182 bildet auf diese Weise auch optional eine Netzanschlusseinrichtung 206.

Bei einer weiteren, nicht dargestellten Variante des Hartflächenreinigungsgeräts 10 kann das Netzanschlusskabel 200 auch unlösbar mit dem Hartflächenreinigungsgerät 10 zum Verbinden mit dem Stromnetz 198 verbunden sein.

Das Hartflächenreinigungsgerät 10 umfasst ferner ein erstes Betätigungselement 208 und ein zweites Betätigungselement 210. Beide stehen mit der Steuerungseinrichtung 168 steuerungswirksam in Verbindung. Das erste Betätigungselement 208 dient zum Aktivieren und Deaktivieren der Flüssigkeitspumpe 100. Das zweite Betätigungsglied 210 kann insbesondere auch ausgebildet sein zum Deaktivieren der Flüssigkeitspumpe 100.

Das zweite Betätigungselement 210 dient zum Aktivieren des Antriebs 48. Zum Deaktivieren des Antriebs 48 muss das zweite Betätigungsglied 210 nochmals betätigt werden.

Die Steuerungseinrichtung 168 kann optional ein Zeitglied 212 umfassen, welches eine Betätigungszeit oder Aktivierungsdauer der Flüssigkeitspumpe 100 vorgibt. Die Steuerungseinrichtung 168 kann in diesem Fall derart ausgebildet sein, dass in Folge einer Betätigung des ersten Betätigungsglieds 208 die Flüssigkeitspumpe 100 aktiviert wird und nach Ablauf der durch das Zeitglied 212 vorgegebenen Zeitdauer automatisch wieder deaktiviert wird.

Optional kann das Hartflächenreinigungsgerät 10 eine Drehzahlvorgabeeinrichtung 214 umfassen. Dies ermöglicht es einem Anwender, eine Drehzahl des Antriebs 48 diskret oder stufenlos einzustellen. Beispielsweise kann die Drehzahlvorgabeeinrichtung 214 in Form eines Drehpotentiometers oder einer Tastatur ausgebildet sein. Die Steuerungseinrichtung 168 kann in diesem Fall insbesondere auch eine Drehzahlsteuereinheit 216 umfassen, die steuerungswirksam mit der Drehzahlvorgabeeinrichtung 214 in Wirkverbindung steht.

Das Zeitglied 212 kann insbesondere eine Zeitdauer in einem Bereich von etwa 10 s bis etwa 90 s vorgeben. Wahlweise kann auch eine Zeitvorgabeeinrichtung vorgesehen sein, um die Zeitdauer durch den Anwender selbst vorgeben zu können.

Die Betätigungselemente 208 und 210 sind am Gehäuse 22 in Verlängerung des Haltegriffs 24 direkt über der Halterung 44 nebeneinander angeordnet. Von den Betätigungselementen 208 und 210 umfasste Taster 218 und 220 sind auf der Platine 172 angeordnet.

Optional kann das Hartflächenreinigungsgerät 210 ferner einen mit der Steuerungseinrichtung 168 zusammenwirkenden Feuchtigkeitssensor 222 umfassen zum Bestimmen einer Feuchtigkeit des Wischbezugs 16.

Der Feuchtigkeitssensor 222 kann wahlweise am Wischbezug 16 oder am Wischbezugträger 14 angeordnet sein.

Ist ein Feuchtigkeitssensor 222 vorgesehen, kann die Steuerungseinrichtung 168 insbesondere derart ausgebildet sein, dass sie die Flüssigkeitspumpe 100 in Abhängigkeit der mit dem Feuchtigkeitssensor 222 bestimmten Feuchtigkeit des Wischbezugs 16 steuert. Insbesondere kann die Steuerungseinrichtung 168 die Flüssigkeitspumpe 100 automatisch deaktivieren, wenn der mit dem Feuchtigkeitssensor 222 gemessene Feuchtigkeitswert einen vorgegebenen Grenzwert für die Feuchtigkeit überschreitet.

Das Hartflächenreinigungsgerät 10 kann ferner optional eine optische und/oder akustische Anzeigeeinrichtung 224 zum Anzeigen eines Betriebsmodus des Hartflächenreinigungsgeräts 10 und/oder eines Ladezustands des elektrischen Energiespeichers 178 umfassen.

Beispielsweise kann die Anzeigeeinrichtung 224 von den Betätigungselementen 208 und 210 umfasst sein, beispielsweise in Form von LEDs 226. Die LEDs 226 können insbesondere dann leuchten, wenn die Bewegungseinrichtung 36 aktiviert ist beziehungsweise wenn die Flüssigkeitspumpe 100 aktiviert ist.

Die Anzeigeeinrichtung 224 kann insbesondere eine Farbwechsel-LED umfassen, um den Ladezustand des elektrischen Energiespeichers 178 anzuzeigen.

Ferner kann das Hartflächenreinigungsgerät optional einen Druckmesssensor 228 zum Messen einer auf die Reinigungsfläche 40 ausgeübten Andrückkraft aufweisen. Der Druckmesssensor 228 steht über eine Verbindungsleitung 230 in elektrischer Wirkverbindung mit der Steuerungseinrichtung 168 derart, dass bei Überschreiten einer wirkenden und in der Steuerungseinrichtung 168 hinterlegten Grenzkraft eine Warneinrichtung ein optisches und/oder akustisches Signal ausgibt.

Für einen kompakten Aufbau des Hartflächenreinigungsgeräts 10 kann die Anzeigeeinrichtung 224 die Warneinrichtung umfassen.

Das Vorsehen des Druckmesssensors ermöglicht es insbesondere einem Anwender, das Hartflächenreinigungsgerät 10 nur so stark mit der Reinigungsfläche 40 beziehungsweise der Wischfläche 64 gegen die zu reinigende Fläche 20 zu drücken, dass die Bewegungseinrichtung 36 den Wischbezugträger 14 noch bewegen kann. Bei einer zu hohen Andrückkraft besteht nämlich grundsätzlich die Gefahr, dass der Antrieb 48 blockiert wird, sodass die durch die Bewegungseinrichtung 36 hervorzurufende Wirkung gerade nicht mehr erreicht wird.

Das oben beschriebene Hartflächenreinigungsgerät 10 ermöglicht es auf einfache Weise einem Anwender, eine zu reinigende Fläche 20, insbesondere eine ebene Hartfläche wie beispielsweise eine Fensterscheibe, hochwirksam zu reinigen durch Befeuchten mit Reinigungsflüssigkeit, welche entweder direkt auf die zu reinigende Fläche 20 aufgebracht wird oder indirekt durch Befeuchten des Wischbezugs 16. Das Lösen von Verschmutzungen von der zu reinigenden Fläche wird insbesondere durch die Möglichkeit, den Wischbezugträger 14 relativ zum Gehäuse 22 und dem Haltegriff 24 mit einer hohen Frequenz zu bewegen, erleichtert.

Durch die besondere Anordnung der Flüssigkeitsauslässe 80 wird ein undefinierter Sprühnebel von Reinigungsflüssigkeit vermieden. Die zu reinigende Fläche wird nur dort mit Flüssigkeit benetzt, wo das Hartflächenreinigungsgerät 10 mit dem Wischbezug 16 anliegt. So wird insgesamt eine definierte und elegante Reinigung von Hartflächen ermöglicht.

Die in der beschriebenen Weise gereinigte und mit Reinigungsflüssigkeit benetzte Fläche kann in einem zweiten Schritt mit einem in den Figuren nicht dargestellten Sauggerät, beispielsweise einem Fenstersauger, abgesaugt und so streifenfrei getrocknet werden.

### Bezugszeichenliste

- 10: Hartflächenreinigungsgerät
- 12: Scheibenreinigungsgerät
- 14: Wischbezugträger
- 16: Wischbezug
- 18: Flüssigkeitsauftragseinrichtung
- 20: Fläche
- 22: Gehäuse
- 24: Haltegriff
- 26: Durchbrechung
- 28: hintere Hälfte
- 30: vordere Hälfte
- 32: Behälteraufnahme
- 34: Flüssigkeitsbehälter
- 36: Bewegungseinrichtung
- 38: Boden
- 40: Reinigungsfläche
- 42: Rückseite
- 44: Haltung
- 46: Antriebseinrichtung
- 48: Antrieb
- 50: Elektromotor
- 52: Unwuchtmotor
- 54: Antriebswelle
- 56: Längsachse
- 58: Unwuchtmasse
- 60: Wischbezugrückseite
- 64: Wischfläche
- 66: Verbindungseinrichtung
- 68: Klettverbindungseinrichtung
- 70: erstes Verbindungselement
- 72: zweites Verbindungselement
- 74: Widerhaken
- 76: Schlaufe
- 78: Platte
- 80: Flüssigkeitsauslass
- 82: Ausnehmung
- 84: Sackloch
- 86: Durchgangsbohrung
- 88: Ende
- 90: Anschlusskanal
- 92: Anschlussstutzen
- 94: Verbindungsleitung
- 96: Ebene
- 98: Ebene
- 100: Flüssigkeitspumpe
- 102: Membranpumpe
- 104: Flüssigkeitsbehältereinlass
- 106: Befüllöffnung
- 108: Flüssigkeitsbehälterauslass
- 110: Flüssigkeitsleitung
- 112: Tauchgewicht
- 114: Pumpeneinlass
- 116: Pumpenauslass
- 118: Verteilerstück
- 120: Anschlussstutzen
- 122: Rückschlagventil
- 124: Belüftungseinrichtung
- 126: Belüftungsventil
- 128: Verschlusselement
- 130: Klappe
- 132: Stopfen
- 134: Ende
- 136: Griffbereich
- 138: Standfläche
- 140: Standebene
- 142: Flüssigkeitsöffnung
- 144: Wischbezugflüssigkeitsöffnung
- 146: Durchbrechung
- 148: Austrittsdüse
- 150: Dämpfungselement
- 152: Ringnut
- 154: Vorsprung
- 156: Stopfen
- 158: Durchbrechung
- 160: Vorsprung
- 162: Widerhaken
- 164: Ringscheibe
- 166: Ringnut
- 168: Steuerungseinrichtung
- 170: Aufnahmeraum
- 172: Platine
- 174: Verbindungsleitung
- 176: Verbindungsleitung
- 178: Energiespeicher
- 180: Batterie
- 182: Ladeanschlusseinrichtung
- 184: Verbindungsleitung
- 186: Verbindungsleitung
- 188: Stecker
- 190: Ladekabel
- 192: Ladegerät
- 194: Anschlusskabel
- 196: Stecker
- 198: Stromnetz
- 200: Netzanschlusskabel
- 202: Stecker
- 204: Netzanschlussstecker
- 206: Netzanschlusseinrichtung
- 208: erstes Betätigungselement
- 210: zweites Betätigungelement
- 212: Zeitglied
- 214: Drehzahlvorgabeeinrichtung
- 216: Drehzahlsteuerelement
- 218: Taster
- 220: Taster
- 222: Feuchtigkeitssensor
- 224: Anzeigeeinrichtung
- 226: LED
- 228: Drucksensor
- 230: Verbindungsleitung

## Patentansprüche

1. Hartflächenreinigungsgerät (10), insbesondere in Form eines Fensterreinigungsgeräts (12), mit einer Reinigungsfläche (40) und einer Flüssigkeitsauftragseinrichtung (18) zum Aufbringen von Flüssigkeit auf eine zu reinigende Fläche (20), welche Reinigungsfläche (40) ausgebildet ist zum Anlegen an und zum Bewegen über die zu reinigende Fläche (20) und welche Flüssigkeitsauftragseinrichtung (18) mindestens einen Flüssigkeitsauslass (80) umfasst zum Abgeben von Reinigungsflüssigkeit auf die zu reinigende Fläche (20), wobei die Flüssigkeitsauftragseinrichtung (18) einen Flüssigkeitsbehälter (34) zum Aufnehmen von Reinigungsflüssigkeit und eine Flüssigkeitspumpe (100) zum Fördern der Reinigungsflüssigkeit aus dem Flüssigkeitsbehälter (34) zum mindestens einen Flüssigkeitsauslass (80) umfasst, wobei der Flüssigkeitsbehälter (34) einen Flüssigkeitsbehältereinlass (104) und einen Flüssigkeitsbehälterauslass (108) aufweist, **dadurch gekennzeichnet, dass** der Flüssigkeitsbehälterauslass (108) an einem freien Ende einer in den Flüssigkeitsbehälter (34) hineinragenden Flüssigkeitsleitung (110) und beweglich im Flüssigkeitsbehälter (34) angeordnet oder ausgebildet ist und dass am Flüssigkeitsbehälterauslass (108) ein Tauchgewicht (112) angeordnet oder ausgebildet ist.

2. Hartflächenreinigungsgerät nach Anspruch 1, **dadurch gekennzeichnet, dass** der mindestens eine Flüssigkeitsauslass (80)
a) in einem von der Reinigungsfläche (40) umgrenzten Bereich angeordnet oder ausgebildet ist
und/oder
b) hinter oder in einer von der Reinigungsfläche (40) definierten Ebene (96) angeordnet oder ausgebildet ist
und/oder
c) näher an einem vorderen Ende (98) der Reinigungsfläche (40) angeordnet oder ausgebildet ist als an einem hinteren Ende (88) der Reinigungsfläche (40).

3. Hartflächenreinigungsgerät nach einem der voranstehenden Ansprüche, **gekennzeichnet durch** zwei oder mehr Flüssigkeitsauslässe (80),
wobei insbesondere die zwei oder mehr Flüssigkeitsauslässe (80) identische oder unterschiedlich große Flüssigkeitsauslassquerschnitte aufweisen.

4. Hartflächenreinigungsgerät nach einem der voranstehenden Ansprüche, **gekennzeichnet durch** einen Wischbezugträger (14), welcher die Reinigungsfläche (40) definiert,
wobei insbesondere
a) die Reinigungsfläche (40) eben oder im Wesentlichen eben oder vom Wischbezugträger (14) weg weisend konvex gekrümmt ausgebildet ist oder vom Wischbezugträger weg weisend konkav gekrümmt, insbesondere in Form eines Ausschnitts einer Zylinderoberfläche
und/oder
b) der mindestens eine Flüssigkeitsauslass (80) einstückig mit dem Wischbezugträger (14) ausgebildet ist
und/oder
c) der Wischbezugträger (14) mindestens eine Flüssigkeitsöffnung (142) aufweist und dass der mindestens eine Flüssigkeitsauslass (80) im Bereich der mindestens einen Flüssigkeitsöffnung (142) oder in oder an der mindestens einen Flüssigkeitsöffnung (142) angeordnet oder ausgebildet ist oder dass der mindestens eine Flüssigkeitsauslass (80) die mindestens eine Flüssigkeitsöffnung (142) bildet
und/oder
d) der Wischbezugträger (14) in Form einer Platte (78) ausgebildet ist und/oder
e) der Wischbezugträger (14) flüssigkeitsdurchlässig ausgebildet ist und/oder
f) der Wischbezugträger (14) rechteckig, dreieckig, kreisförmig oder halbkreisförmig ausgebildet ist.

5. Hartflächenreinigungsgerät nach Anspruch 4, **dadurch gekennzeichnet, dass** der Wischbezugträger (14) einen Wischbezug (16) trägt.

6. Hartflächenreinigungsgerät nach Anspruch 5, **dadurch gekennzeichnet, dass** der Wischbezug (16)
a) mit einer Wischbezugrückseite (60) an der Reinigungsfläche (40) des Wischbezugträgers (14) anliegt oder im Wesentlichen anliegt und dass eine Wischbezugvorderseite (62) eine Wischfläche (64) definiert,
wobei insbesondere die Wischfläche (64) und die Reinigungsfläche (40) identisch oder im Wesentlichen identisch sind,
und/oder
b) eine geschlossene Wischfläche (64) definiert und/oder
c) mindestens eine Wischbezugflüssigkeitsöffnung (144) aufweist, wobei insbesondere die mindestens eine Flüssigkeitsöffnung (142) und die mindestens eine Wischbezugflüssigkeitsöffnung (144) mindestens teilweise, insbesondere vollständig, überlappend angeordnet oder ausgebildet sind
und/oder
die mindestens eine Flüssigkeitsöffnung (142) in Form einer Durchbrechung (146) des Wischbezugträgers (14) ausgebildet ist, und/oder
d) in Form eines textilen Bezugs, einer Bürste, eines Schwamms oder in Form von Polierwatte ausgebildet ist
und/oder
e) flüssigkeitsdurchlässig ausgebildet ist
und/oder
f) und der Wischbezugträger (14) kraft- und/oder formschlüssig miteinander verbunden sind.

7. Hartflächenreinigungsgerät nach Anspruch 5 oder 6, **gekennzeichnet durch** eine Verbindungseinrichtung (66) zum kraft- und/oder formschlüssigen Verbinden des Wischbezugs (16) und des Wischbezugträgers (14) in einer Verbindungsstellung,
wobei insbesondere
a) die Verbindungseinrichtung (66) in Form einer Spannverbindungseinrichtung, einer Klemmverbindungseinrichtung oder einer Klettverbindungseinrichtung (68) ausgebildet ist und/oder
b) die Verbindungseinrichtung (66) erste Verbindungselemente (70) und zweite Verbindungselemente (72) umfasst, welche einerseits am Wischbezugträger (14) und andererseits am Wischbezug (16) angeordnet oder ausgebildet sind, und dass die ersten und zweiten Verbindungselemente (70, 72) in der Verbindungsstellung kraft-und/oder formschlüssig in Eingriff stehen und in einer Trennstellung außer Eingriff stehen,
wobei insbesondere
die ersten Verbindungselemente (70) in Form flexibler Widerhaken (74) ausgebildet sind und dass die zweiten Verbindungselemente (72) in Form von textilen Schlaufen (76) ausgebildet sind und/oder
die ersten Verbindungselemente (70) und der Wischbezugträger (14) einstückig ausgebildet sind und/oder
der Wischbezug (16) die zweiten Verbindungselemente (72) umfasst, insbesondere einstückig mit diesen ausgebildet ist,
und/oder
c) der Wischbezug (16) und der Wischbezugträger (14) in der Verbindungsstellung unbeweglich oder im Wesentlichen unbeweglich aneinander gehalten sind.

8. Hartflächenreinigungsgerät nach einem der voranstehenden Ansprüche, **dadurch gekennzeichnet, dass** im Flüssigkeitsbehälter (34) ein Reinigungsmittel und/oder ein Auftaumittel und/oder ein Enteisungsmittel und/oder ein Wachsmittel und/oder ein Poliermittel aufgenommen ist.

9. Hartflächenreinigungsgerät nach einem der voranstehenden Ansprüche, **gekennzeichnet durch** ein Gehäuse (22),
wobei insbesondere das Gehäuse (22) eine von der Reinigungsfläche (40) abweichende Standfläche (138) umfasst zum Abstellen des Hartflächenreinigungsgeräts (10),
wobei weiter insbesondere die Standfläche (138)
a) am hinteren Ende des Hartflächenreinigungsgeräts (10) ausgebildet ist
und/oder
b) quer, insbesondere senkrecht oder im Wesentlichen senkrecht, zur Reinigungsfläche (40) verläuft
und/oder
c) deutlich kleiner als die Reinigungsfläche (40) ist und/oder
d) der Flüssigkeitsbehälter (34) in einer Betriebsstellung mit dem Gehäuse (22) verbunden ist
und/oder
e) der Flüssigkeitsbehälter (34) vom Gehäuse (22) abnehmbar ausgebildet ist.

10. Hartflächenreinigungsgerät nach einem der voranstehenden Ansprüche, **gekennzeichnet durch** einen Haltegriff (24) zum Halten des Hartflächenreinigungsgeräts (10),
wobei insbesondere
a) der Haltegriff (24) im Bereich einer hinteren Hälfte (28) des Hartflächenreinigungsgerät (10) angeordnet oder ausgebildet ist
und/oder
b) das Gehäuse (22) den Haltegriff (24) umfasst.

11. Hartflächenreinigungsgerät nach einem der voranstehenden Ansprüche, **dadurch gekennzeichnet, dass**
a) der Flüssigkeitsbehälter (34) in einer vorderen Hälfte (30) des Hartflächenreinigungsgeräts (10) angeordnet ist
und/oder
b) der Flüssigkeitsbehältereinlass (104) mit einem Verschlusselement (128) verschlossen ist, wobei insbesondere das Verschlusselement (128) beweglich, insbesondere unverlierbar, am Hartflächenreinigungsgerät (10) gehalten ist
und/oder
c) am Flüssigkeitsbehälter (34) eine Belüftungseinrichtung (124) angeordnet oder ausgebildet ist, insbesondere ein Belüftungsventil (126)
und/oder
d) der Flüssigkeitsbehälterauslass (108) mit der Flüssigkeitspumpe (100) fluidwirksam verbunden ist
und/oder
e) der mindestens eine Flüssigkeitsauslass (80) mit der Flüssigkeitspumpe (100) fluidwirksam verbunden ist
und/oder
f) die Flüssigkeitspumpe (100) in Form einer Membranpumpe (102) oder in Form einer Kolbenpumpe ausgebildet ist und/oder
g) zwischen der Flüssigkeitspumpe (100) und dem mindestens einen Flüssigkeitsauslass (80) ein Rückschlagventil (122) angeordnet oder ausgebildet ist
und/oder
h) der Flüssigkeitsbehälter (34) aus einem transluzenten Material ausgebildet ist.

12. Hartflächenreinigungsgerät nach Anspruch 10 oder 11, **gekennzeichnet durch** eine Bewegungseinrichtung (36) zum Bewegen des Wischbezugträgers (14) und des Haltegriffs (24) relativ zueinander, wobei insbesondere die Bewegungseinrichtung (36) eine Antriebseinrichtung (46) umfasst,
wobei weiter insbesondere die Antriebseinrichtung (46)
a) ausgebildet ist zum Erzeugen einer Translations- und/oder Rotationsbewegung des Wischbezugsträgers (14) relativ zum Haltegriff (24)
und/oder
b) ausgebildet ist zum Erzeugen eines Bewegungshubs in mindestens einer Richtung in einem Bereich von etwa 0,05 mm bis etwa 10 mm, insbesondere in einem Bereich von etwa 0,05 mm bis etwa 2 mm,
und/oder
c) in Form eines mechanischen, elektromechanischen, elektromagnetischen und/oder piezoelektrischen Antriebs (48) ausgebildet ist, wobei insbesondere der Antrieb (48) in Form eines Unwuchtmotors (52), in Form eines Exzenterantriebs oder eines elektrischen Schwingkreises ausgebildet ist,
und/oder
d) am Wischbezugträger (14) angeordnet oder ausgebildet ist
und/oder
e) eine Antriebswelle (54) umfasst und dass die Antriebswelle (54) quer, insbesondere senkrecht, zur Reinigungsfläche (40) ausgerichtet ist.

13. Hartflächenreinigungsgerät nach einem der Ansprüche 10 bis 12, **dadurch gekennzeichnet, dass** der Wischbezugträger (14) und der Haltegriff (24)
a) relativ zueinander schwingungsentkoppelt angeordnet oder ausgebildet sind
und/oder
b) durch mindestens ein Dämpfungselement (150) miteinander gekoppelt sind, insbesondere durch vier Dämpfungselemente (150), wobei insbesondere das mindestens eine Dämpfungselement (150) kraft- und/oder formschlüssig mit dem Wischbezugträger (14) und/oder dem Haltegriff (24) oder dem Gehäuse (22) gekoppelt ist.

14. Hartflächenreinigungsgerät nach einem der voranstehenden Ansprüche, **dadurch gekennzeichnet, dass** das Hartflächenreinigungsgerät einen Wischbezugträger (14), welcher die Reinigungsfläche (40) definiert, und eine Bewegungseinrichtung (36) umfasst zum Bewegen des Wischbezugträgers (14) und des Haltegriffs (24) relativ zueinander, dass die Bewegungseinrichtung (36) eine Antriebseinrichtung (46) umfasst und dass der Wischbezugträger (14) eine Halterung (44) zum Halten der Antriebseinrichtung (46) umfasst.

15. Hartflächenreinigungsgerät nach einem der voranstehenden Ansprüche, **dadurch gekennzeichnet, dass**
a) es eine Steuerungseinrichtung (168) umfasst zum Steuern der Flüssigkeitspumpe (100),
wobei das Hartflächenreinigungsgerät einen mit der Steuerungseinrichtung (168) zusammenwirkenden Feuchtigkeitssensor (222) zum Bestimmen einer Feuchtigkeit des Wischbezugs (16) umfasst, und/oder
die Steuerungseinrichtung (168) ausgebildet ist zum Steuern der Flüssigkeitspumpe (100) in Abhängigkeit der Feuchtigkeit des Wischbezugs (16),
und/oder
b) es mindestens ein erstes Betätigungselement (208) umfasst zum Aktivieren der Flüssigkeitspumpe (100), insbesondere auch zum Deaktivieren der Flüssigkeitspumpe (100)
und/oder
c) es in Form eines handgehaltenen Hartflächenreinigungsgeräts (10) ausgebildet ist
und/oder
d) es in Form eines netzunabhängig betreibbaren Hartflächenreinigungsgeräts (10) ausgebildet ist
und/oder
e) es einen elektrischen Energiespeicher (178) umfasst
und/oder
f) es eine Netzanschlusseinrichtung (206) umfasst zum Verbinden des Hartflächenreinigungsgeräts (10) über ein Netzanschlusskabel (200) mit einem Stromnetz (198)
und/oder
g) es ein Netzanschlusskabel (200) umfasst zum Verbinden des Hartflächenreinigungsgeräts (10) mit einem Stromnetz (198)
und/oder
h) es einen Drucksensor (228) umfasst zum Messen einer auf die Reinigungsfläche (40) ausgeübten Andrückkraft.

## Claims

1. Cleaning appliance for hard surfaces (10), in particular in the form of a window cleaning appliance (12), having a cleaning surface (40) and a liquid application device (18) for applying liquid to a surface (20) to be cleaned, which cleaning surface (40) is configured to abut against and to move over the surface (20) to be cleaned and which liquid application device (18) comprises at least one liquid outlet (80) for dispensing cleaning liquid onto the surface to be cleaned (20), wherein the liquid application device (18) comprises a liquid container (34) for accommodating cleaning liquid and a liquid pump (100) for conveying the cleaning liquid from the liquid container (34) to the at least one liquid outlet (80), wherein the liquid container (34) has a liquid container inlet (104) and a liquid container outlet (108), **characterized in that** the liquid container outlet (108) is arranged or formed on a free end of a liquid conduit (100) that projects into the liquid container (34) and so as to be movable in the liquid container (34), and **in that** a diving weight (112) is arranged or formed at the liquid container outlet (108).

2. Cleaning appliance for hard surfaces in accordance with Claim 1, **characterized in that** the at least one liquid outlet (80)
a) is arranged or formed in a region bounded by the cleaning surface (40)
and/or
a) is arranged or formed behind or in a plane (96) defined by the cleaning surface (40)
and/or
c) is arranged or formed nearer to a front end (98) of the cleaning surface (40) than to a rear end (88) of the cleaning surface (40).

3. Cleaning appliance for hard surfaces in accordance with any one of the preceding Claims, **characterized by** two or more liquid outlets (80), wherein, in particular, the two or more liquid outlets (80) have identical or differently sized liquid outlet cross sections.

4. Cleaning appliance for hard surfaces in accordance with any one of the preceding Claims, **characterized by** a wiping cover support (14), which defines the cleaning surface (40),
wherein, in particular,
a) the cleaning surface (40) is of planar or substantially planar or convexly curved configuration facing away from the wiping cover support (14) or is concavely curved facing away from the wiping cover support, in particular in the form of a section of a cylinder surface
and/or
b) the at least one liquid outlet (80) is formed in one piece with the wiping cover support (14)
and/or
c) the wiping cover support (14) has at least one liquid opening (142) and in that the at least one liquid outlet (80) is arranged or formed in the region of the at least one liquid opening (142) or in or on the at least one liquid opening (142), or in that the at least one liquid outlet (80) forms the at least one liquid opening (142)
and/or
d) the wiping cover support (14) is configured in the form of a plate (78)
and/or
e) the wiping cover support (14) is configured to be permeable to liquid
and/or
f) the wiping cover support (14) is of rectangular, triangular, circular, or semicircular configuration.

5. Cleaning appliance for hard surfaces in accordance with Claim 4, **characterized in that** the wiping cover support (14) bears a wiping cover (16).

6. Cleaning appliance for hard surfaces in accordance with Claim 5, **characterized in that** the wiping cover (16)
a) abuts or substantially abuts with a wiping cover rear side (60) against the cleaning surface (40) of the wiping cover support (14) and **in that** a wiping cover front side (62) defines a wiping surface (64)
wherein, in particular, the wiping surface (64) and the cleaning surface (40) are identical or substantially identical,
and/or
b) defines a closed wiping surface (64)
and/or
c) has at least one wiping cover liquid opening (144),
wherein, in particular, the at least one liquid opening (142) and the at least one wiping cover liquid opening (144) are arranged or formed at least partially, in particular completely, overlapping and/or
the at least one liquid opening (142) is configured in the form of a perforation (146) of the wiping cover support (14),
and/or
d) is configured in the form of a textile cover, a brush, a sponge, or in the form of polishing wadding
and/or
e) is configured to be permeable to liquid
and/or
f) and the wiping cover support (14) are connected to one another in a force-locking and/or positive-locking manner.

7. Cleaning appliance for hard surfaces in accordance with Claim 5 or 6, **characterized by** a connecting device (66) for connecting the wiping cover (16) and the wiping cover support (14) in a force-locking and/or positive-locking manner in a connecting position,
wherein, in particular,
a) the connecting device (66) is configured in the form of a tensioning connecting device, a clamping connecting device, or a velcro connecting device (68)
and/or
b) the connecting device (66) comprises first connecting elements (70) and second connecting elements (72), which are arranged or formed on the wiping cover support (14) on the one hand, and on the wiping cover (16) on the other hand, and in that the first and second connecting elements (70, 72) in the connecting position are in force-locking and/or positive-locking engagement and in a separating position are out of engagement,
wherein, in particular,
the first connecting elements (70) are configured in the form of flexible barbs (74) and in that the second connecting elements (72) are configured in the form of textile loops (76)
and/or
the first connecting elements (70) and the wiping cover support (14) are formed in one piece
and/or
the wiping cover (16) comprises the second connecting elements (72), in particular formed in one piece therewith,
and/or
c) the wiping cover (16) and the wiping cover support (14) in the connecting position are held against one another so as to be immovable or substantially immovable.

8. Cleaning appliance for hard surfaces in accordance with any one of the preceding Claims, **characterized in that** a cleaning agent and/or a defrosting agent and/or a deicing agent and/or a wax agent and/or a polishing agent is accommodated in the liquid container (34).

9. Cleaning appliance for hard surfaces in accordance with any one of the preceding Claims, **characterized by** a housing (22),
wherein, in particular, the housing (22) comprises a standing surface (138) that is different from the cleaning surface (40) for setting down the cleaning appliance for hard surfaces (10),
wherein, further in particular, the standing surface (138)
a) is formed on the rear end of the cleaning appliance for hard surfaces (10)
and/or
b) extends transversely, in particular perpendicularly or substantially perpendicularly, to the cleaning surface (40)
and/or
c) is significantly smaller than the cleaning surface (40)
and/or
d) the liquid container (34) in an operating position is connected to the housing (22)
and/or
e) the liquid container (34) is configured to be removable from the housing (22).

10. Cleaning appliance for hard surfaces in accordance with any one of the preceding Claims, **characterized by** a holding grip (24) for holding the cleaning appliance for hard surfaces (10),
wherein, in particular,
a) the holding grip (24) is arranged or formed in the region of a rear half (28) of the cleaning appliance for hard surfaces (10)
and/or
b) the housing (22) comprises the holding grip (24).

11. Cleaning appliance for hard surfaces in accordance with any one of the preceding Claims, **characterized in that**
a) the liquid container (34) is arranged in a front half (30) of the cleaning appliance for hard surfaces (10)
and/or
b) the liquid container inlet (104) is closed with a closure element (128),
wherein, in particular, the closure element (128) is held on the cleaning appliance for hard surfaces (10) so as to be movable, in particular captive,
and/or
c) a venting device (124), in particular a venting valve (126), is arranged or formed on the liquid container (34)
and/or
d) the liquid container outlet (108) is fluidically connected to the liquid pump (100)
and/or
e) the at least one liquid outlet (80) is fluidically connected to the liquid pump (100)
and/or
f) the liquid pump (100) is configured in the form of a membrane pump (102) or in the form of a piston pump
and/or
g) a check valve (122) is arranged or formed between the liquid pump (100) and the at least one liquid outlet (80)
and/or
h) the liquid container (34) is made of a translucent material.

12. Cleaning appliance for hard surfaces in accordance with Claim 10 or 11, **characterized by** a moving device (36) for moving the wiping cover support (14) and the holding grip (24) relative to one another, wherein, in particular, the moving device (36) comprises a drive device (46),
wherein, further in particular, the drive device (46)
a) is configured to produce a translational and/or rotational movement of the wiping cover support (14) relative to the holding grip (24)
and/or
b) is configured to produce a movement stroke in at least one direction in a range of about 0.05 mm to about 10 mm, in particular in a range of about 0.05 mm to about 2 mm,
and/or
c) is configured in the form of a mechanical, electromechanical, electromagnetic, and/or piezoelectric drive (48),
wherein, in particular, the drive (48) is configured in the form of an unbalance motor (52), in the form of an eccentric drive or an electrical oscillating circuit,
and/or
d) is arranged or formed on the wiping cover support (14)
and/or
e) comprises a drive shaft (54) and in that the drive shaft (54) is aligned transversely, in particular perpendicularly, to the cleaning surface (40).

13. Cleaning appliance for hard surfaces in accordance with any one of Claims 10 to 12, **characterized in that** the wiping cover support (14) and the holding grip (24)
a) are arranged or formed so as to be vibrationally decoupled from one another
and/or
b) are coupled to one another by at least one damping element (150), in particular by four damping elements (150),
wherein, in particular, the at least one damping element (150) is coupled to the wiping cover support (14) and/or the holding grip (24) or the housing (22) by force-locking and/or positive-locking connection.

14. Cleaning appliance for hard surfaces in accordance with any one of the preceding Claims, **characterized in that** the cleaning appliance for hard surfaces comprises a wiping cover support (14), which defines the cleaning surface (40), and a moving device (36) for moving the wiping cover support (14) and the holding grip (24) relative to one another, **in that** the moving device (36) comprises a drive device (46), and **in that** the wiping cover support (14) comprises a mount (44) for holding the drive device (46).

15. Cleaning appliance for hard surfaces in accordance with any one of the preceding Claims, **characterized in that**
a) it comprises a control device (168) for controlling the liquid pump (100),
wherein the cleaning appliance for hard surfaces comprises a moisture sensor (222) that cooperates with the control device (168) for determining a wetness of the wiping cover (16), and/or
the control device (168) is configured to control the liquid pump (100) in dependence on the wetness of the wiping cover (16),
and/or
b) it comprises at least one first actuating element (208) for activating the liquid pump (100), in particular also for deactivating the liquid pump (100)
and/or
c) it is configured in the form of a hand-held cleaning appliance for hard surfaces (10)
and/or
d) it is configured in the form of a mains-independently operable cleaning appliance for hard surfaces (10)
and/or
e) it comprises an electrical energy store (178)
and/or
f) it comprises a mains connecting device (206) for connecting the cleaning appliance for hard surfaces (10) to a mains power supply (198) by way of a mains connection cable (200)
and/or
g) it comprises a mains connection cable (200) for connecting the cleaning appliance for hard surfaces (10) to a mains power supply (198)
and/or
h) it comprises a pressure sensor (228) for measuring a pressing force exerted on the cleaning surface (40).

## Revendications

1. Appareil de nettoyage de surfaces dures (10), en particulier sous forme d'un appareil de nettoyage de fenêtre (12), avec une surface de nettoyage (40) et un système d'application de liquide (18) pour l'application de liquide sur une surface (20) à nettoyer, laquelle surface de nettoyage (40) est réalisée pour être placée sur et pour être déplacée au-dessus de la surface (20) à nettoyer et lequel système d'application de liquide (18) comprend au moins une sortie de liquide (80) pour la distribution de liquide de nettoyage sur la surface (20) à nettoyer, dans lequel le système d'application de liquide (18) comprend un récipient de liquide (34) pour la réception de liquide de nettoyage et une pompe à liquide (100) pour le refoulement du liquide de nettoyage à partir du récipient de liquide (34) vers au moins une sortie de liquide (80), dans lequel le récipient de liquide (34) présente une entrée de récipient de liquide (104) et une sortie de récipient de liquide (108), **caractérisé en ce que** la sortie de récipient de liquide (108) est disposée ou réalisée à une extrémité libre d'une conduite de liquide (110) faisant saillie dans le récipient de liquide (34) et de manière mobile dans le récipient de liquide (34) et qu'un poids plongeur (112) est disposé ou réalisé sur la sortie de récipient de liquide (108).

2. Appareil de nettoyage de surfaces dures selon la revendication 1, **caractérisé en ce que** l'au moins une sortie de liquide (80)
a) est disposée ou réalisée dans une zone délimitée par la surface de nettoyage (40)
et/ou
b) est disposée ou réalisée derrière ou dans un plan (96) défini par la surface de nettoyage (40)
et/ou
c) est disposée ou réalisée plus près d'une extrémité avant (98) de la surface de nettoyage (40) que d'une extrémité arrière (88) de la surface de nettoyage (40) .

3. Appareil de nettoyage de surfaces dures selon l'une quelconque des revendications précédentes, **caractérisé par** deux sorties de liquide (80) ou plus, dans lequel en particulier les deux sorties de liquide (80) ou plus présentent des sections transversales de sortie de liquide identiques ou de taille différente.

4. Appareil de nettoyage de surfaces dures selon l'une quelconque des revendications précédentes, **caractérisé par** un support de garniture d'essuyage (14), lequel définit la surface de nettoyage (40),
dans lequel en particulier
a) la surface de nettoyage (40) est réalisée de manière plate ou sensiblement plate ou de manière courbée de façon convexe dans la direction opposée au support de garniture d'essuyage (14) ou de manière courbée de façon concave dans la direction opposée au support de garniture d'essuyage, en particulier sous forme d'une découpe d'une surface cylindrique
et/ou
b) l'au moins une sortie de liquide (80) est réalisée d'une seule pièce avec le support de garniture d'essuyage (14)
et/ou
c) le support de garniture d'essuyage (14) présente au moins une ouverture de liquide (142) et que l'au moins une sortie de liquide (80) est disposée ou réalisée dans la zone de l'au moins une ouverture de liquide (142) ou dans ou sur l'au moins une ouverture de liquide (142) ou que l'au moins une sortie de liquide (80) forme l'au moins une ouverture de liquide (142)
et/ou
d) le support de garniture d'essuyage (14) est réalisé sous forme d'une plaque (78)
et/ou
e) le support de garniture d'essuyage (14) est réalisé de manière perméable au liquide
et/ou
f) le support de garniture d'essuyage (14) est réalisé de manière rectangulaire, triangulaire, circulaire ou semi-circulaire.

5. Appareil de nettoyage de surfaces dures selon la revendication 4, **caractérisé en ce que** le support de garniture d'essuyage (14) porte une garniture d'essuyage (16) .

6. Appareil de nettoyage de surfaces dures selon la revendication 5, **caractérisé en ce que** la garniture d'essuyage (16)
a) s'applique ou s'applique sensiblement avec une face arrière de garniture d'essuyage (60) sur la surface de nettoyage (40) du support de garniture d'essuyage (14) et qu'une face avant de garniture d'essuyage (62) définit une surface d'essuyage (64),
dans lequel en particulier la surface d'essuyage (64) et la surface de nettoyage (40) sont identiques ou sensiblement identiques,
et/ou
b) définit une surface d'essuyage (64) fermée
et/ou
c) présente au moins une ouverture de liquide de garniture d'essuyage (144), dans lequel en particulier l'au moins une ouverture de liquide (142) et l'au moins une ouverture de liquide de garniture d'essuyage (144) sont disposées ou réalisées de manière à se chevaucher au moins en partie, en particulier entièrement
et/ou
l'au moins une ouverture de liquide (142) est réalisée sous forme d'un perçage (146) du support de garniture d'essuyage (14),
et/ou
d) est réalisée sous forme d'une garniture textile, d'une brosse, d'une éponge ou sous forme de ouate à polir
et/ou
e) est réalisée de manière perméable au liquide
et/ou
f) et le support de garniture d'essuyage (14) sont reliés l'une à l'autre à force et/ou par coopération de formes.

7. Appareil de nettoyage de surfaces dures selon la revendication 5 ou 6, **caractérisé par** un système de liaison (66) pour la liaison à force et/ou par coopération de formes de la garniture d'essuyage (16) et du support de garniture d'essuyage (14) dans une position de liaison,
dans lequel en particulier
a) le système de liaison (66) est réalisé sous forme d'un système de liaison par serrage, d'un système de liaison par blocage ou d'un système de liaison à boucles et crochets (68)
et/ou
b) le système de liaison (66) comprend des premiers éléments de liaison (70) et deuxièmes éléments de liaison (72), lesquels sont disposés ou réalisés d'une part sur le support de garniture d'essuyage (14) et d'autre part sur la garniture d'essuyage (16), et que les premiers et deuxièmes éléments de liaison (70, 72) sont en prise à force et/ou par coopération de formes dans la position de liaison et sont hors de prise dans une position de séparation,
dans lequel en particulier
les premiers éléments de liaison (70) sont réalisés sous forme de barbillons flexibles (74) et que les deuxièmes éléments de liaison (72) sont réalisés sous forme de boucles textiles (76)
et/ou
les premiers éléments de liaison (70) et le support de garniture d'essuyage (14) sont réalisés d'une seule pièce
et/ou
la garniture d'essuyage (16) comprend les deuxièmes éléments de liaison (72), en particulier est réalisée d'une seule pièce avec ceux-ci,
et/ou
c) la garniture d'essuyage (16) et le support de garniture d'essuyage (14) dans la position de liaison sont retenus l'une sur l'autre de manière immobile ou sensiblement immobile.

8. Appareil de nettoyage de surfaces dures selon l'une quelconque des revendications précédentes, **caractérisé en ce qu'**un agent de nettoyage et/ou un agent de décongélation et/ou un agent de dégivrage et/ou un agent de cire et/ou un agent de polissage est reçu dans le récipient de liquide (34).

9. Appareil de nettoyage de surfaces dures selon l'une quelconque des revendications précédentes, **caractérisé par** un boîtier (22),
dans lequel en particulier le boîtier (22) comprend une surface de pose (138) différente de la surface de nettoyage (40) pour la pose de l'appareil de nettoyage de surfaces dures (10),
dans lequel plus particulièrement la surface de pose (138)
a) est réalisée à l'extrémité arrière de l'appareil de nettoyage de surfaces dures (10)
et/ou
b) s'étend transversalement, en particulier perpendiculairement ou sensiblement perpendiculairement, par rapport à la surface de nettoyage (40)
et/ou
est nettement plus petite que la surface de nettoyage (40)
et/ou
d) le récipient de liquide (34) dans une position de fonctionnement est relié au boîtier (22) et/ou
e) le récipient de liquide (34) est réalisé de manière à pouvoir être retiré du boîtier (22).

10. Appareil de nettoyage de surfaces dures selon l'une quelconque des revendications précédentes, **caractérisé par** une poignée de maintien (24) pour le maintien de l'appareil de nettoyage de surfaces dures (10),
dans lequel en particulier
a) la poignée de maintien (24) est disposée ou réalisée dans la zone d'une moitié arrière (28) de l'appareil de nettoyage de surfaces dures (10) et/ou
b) le boîtier (22) entoure la poignée de maintien (24) .

11. Appareil de nettoyage de surfaces dures selon l'une quelconque des revendications précédentes, **caractérisé en ce que**
a) le récipient de liquide (34) est disposé dans une moitié avant (30) de l'appareil de nettoyage de surfaces dures (10)
et/ou
b) l'entrée de récipient de liquide (104) est fermée avec un élément de fermeture (128),
dans lequel en particulier l'élément de fermeture (128) est retenu de manière mobile, en particulier imperdable, sur l'appareil de nettoyage de surfaces dures (10)
et/ou
c) un système d'aération (124) est disposé ou réalisé sur le récipient de liquide (34), en particulier une soupape d'aération (126)
et/ou
d) la sortie de récipient de liquide (108) est en liaison fluidique avec la pompe à liquide (100) et/ou
e) l'au moins une sortie de liquide (80) est en liaison fluidique avec la pompe à liquide (100) et/ou
f) la pompe à liquide (100) est réalisée sous forme d'une pompe à membrane (102) ou sous forme d'une pompe à piston
et/ou
g) un clapet antiretour (122) est disposé ou réalisé entre la pompe à liquide (100) et l'au moins une sortie de liquide (80)
et/ou
h) le récipient de liquide (34) est réalisé à partir d'un matériau translucide.

12. Appareil de nettoyage de surfaces dures selon la revendication 10 ou 11, **caractérisé par** un système de déplacement (36) pour le déplacement du support de garniture d'essuyage (14) et de la poignée de maintien (24) l'un par rapport à l'autre,
dans lequel en particulier le système de déplacement (36) comprend un système d'entraînement (46),
dans lequel plus particulièrement le système d'entraînement (46)
a) est réalisé pour la production d'un mouvement de translation et/ou rotation du support de garniture d'essuyage (14) par rapport à la poignée de maintien (24)
et/ou
b) est réalisé pour la production d'une course de déplacement dans au moins une direction dans une plage d'environ 0,05 mm à environ 10 mm, en particulier dans une plage d'environ 0,05 mm à environ 2 mm,
et/ou
c) est réalisé sous forme d'un entraînement (48) mécanique, électromécanique, électromagnétique et/ou piézoélectrique, dans lequel en particulier l'entraînement (48) est réalisé sous forme d'un moteur à balourd (52), sous forme d'un entraînement excentrique ou d'un circuit résonant électrique,
et/ou
d) est disposé ou réalisé sur le support de garniture d'essuyage (14)
et/ou
e) comprend un arbre d'entraînement (54) et que l'arbre d'entraînement (54) est orienté transversalement, en particulier perpendiculairement, par rapport à la surface de nettoyage (40).

13. Appareil de nettoyage de surfaces dures selon l'une quelconque des revendications 10 à 12, **caractérisé en ce que** le support de garniture d'essuyage (14) et la poignée de maintien (24)
a) sont disposés ou réalisés de manière découplée en vibrations l'un par rapport à l'autre
et/ou
b) sont accouplés l'un à l'autre par au moins un élément d'amortissement (150), en particulier par quatre éléments d'amortissement (150), dans lequel en particulier l'au moins un élément d'amortissement (150) est accouplé à force et/ou par coopération de formes au support de garniture d'essuyage (14) et/ou à la poignée de maintien (24) ou au boîtier (22).

14. Appareil de nettoyage de surfaces dures selon l'une quelconque des revendications précédentes, **caractérisé en ce que** l'appareil de nettoyage de surfaces dures comprend un support de garniture d'essuyage (14), lequel définit la surface de nettoyage (40), et un système de déplacement (36) pour le déplacement du support de garniture d'essuyage (14) et de la poignée de maintien (24) l'un par rapport à l'autre, que le système de déplacement (36) comprend un système d'entraînement (46) et que le support de garniture d'essuyage (14) comprend un élément de retenue (44) pour la retenue du système d'entraînement (46).

15. Appareil de nettoyage de surfaces dures selon l'une quelconque des revendications précédentes, **caractérisé en ce que**
a) il comprend un système de commande (168) pour la commande de la pompe à liquide (100),
dans lequel l'appareil de nettoyage de surfaces dures comprend un capteur d'humidité (222) coopérant avec le système de commande (168) pour la détermination d'une humidité de la garniture d'essuyage (16),
et/ou
le système de commande (168) est réalisé pour la commande de la pompe à liquide (100) en fonction de l'humidité de la garniture d'essuyage (16),
et/ou
b) il comprend au moins un premier élément d'actionnement (208) pour l'activation de la pompe à liquide (100), en particulier également pour la désactivation de la pompe à liquide (100)
et/ou
c) il est réalisé sous forme d'un appareil de nettoyage de surfaces dures (10) tenu à la main et/ou
d) il est réalisé sous forme d'un appareil de nettoyage de surfaces dures (10) pouvant fonctionner de manière indépendante du réseau
et/ou
e) il comprend un accumulateur d'énergie électrique (178)
et/ou
f) il comprend un système de raccordement au réseau (206) pour la liaison de l'appareil de nettoyage de surfaces dures (10) à un réseau électrique (198) par l'intermédiaire d'un câble de raccordement au réseau (200)
et/ou
g) il comprend un câble de raccordement au réseau (200) pour la liaison de l'appareil de nettoyage de surfaces dures (10) à un réseau électrique (198) et/ou
h) il comprend un capteur de pression (228) pour la mesure d'une force de pression exercée sur la surface de nettoyage (40).
